# EUROPÄISCHE PATENTANMELDUNG

(11) **EP 4 786 098 A1**
(43) Veröffentlichungstag der Anmeldung: **05.08.2026**
(21) Anmeldenummer: 26154739.2
(22) Anmeldetag: 28.01.2026
(51) Int. Cl.: B24B 21/02, B24B 23/06, B24B 21/20

(54) **ROHRBANDSCHLEIFEINHEIT ZUR OBERFLÄCHENBEHANDLUNG ROHRFÖRMIGER WERKSTÜCKE UND VERFAHREN ZUR BEARBEITUNG EINES ROHRES**

(30) Priorität: 30.01.2025 DE 102025103433
(71) Anmelder: Fipe AG, 8048 Zürich (CH)
(72) Erfinder: Dr. Fischer, Wolfgang, 8603 Schwerzenbach (CH); Steinegger, Daniel, 5620 Bremgarten (CH); Krieg, Daniel, 8044 Zürich (CH)
(74) Vertreter: Keenway Patentanwälte Neumann Heine Taruttis

(57) **Zusammenfassung**

Die Erfindung betrifft eine handgeführte Rohrbandschleifeinheit (10) zur Oberflächenbehandlung rohrförmiger Werkstücke (401, 402) mittels eines Endlosschleifbandes (300). Eine Rollenanordnung (130) umfasst eine Antriebsrolle (134) und mehrere Umlenkrollen (131, 132, 133), wobei eine erste und eine zweite Umlenkrolle (131, 132) an einem ersten und an einem zweiten Tragarm (111, 112) ortsfest angebracht sind, wobei eine dritte Umlenkrolle (133) in einer am Rahmen (110) beweglichen Anordnung (120) gelagert ist, wobei das Endlosschleifband (300) ausschließlich mit einer ersten Seite (302) seiner Oberfläche über die Antriebsrolle (134) und die Umlenkrollen (131, 132, 133) geführt wird. Ein erster und zweiter Haltegriff (114,115) sind an gegenüberliegenden Enden des Rahmens (110) angeordnet. Der Masseschwerpunkt (S) der Rohrbandschleifeinheit (10, 10a, 10b, 10c) liegt zwischen dem ersten und dem zweiten Haltegriff (114, 115). Die Erfindung betrifft ferner ein Verfahren zur Bearbeitung eines Rohres.

## Beschreibung

### TECHNISCHES GEBIET

Die Erfindung betrifft eine Rohrbandschleifeinheit zur Oberflächenbehandlung rohrförmiger Werkstücke, insbesondere Rohren, und ein Verfahren zur Bearbeitung eines Rohres.

### HINTERGRUND DER ERFINDUNG

Rohrbandschleifeinheiten, auch Rohrbandschleifer genannt, finden insbesondere Anwendung bei der Bearbeitung von Rohren, bei denen eine umfassende und gleichmäßige Oberflächenbehandlung erforderlich ist. Ziel ist es, die Rohroberfläche zu glätten und Unebenheiten zu beseitigen. Rohrbandschleifeinheiten umfassen in der Regel eine Rollenanordnung, die mehrere Rollen umfasst, die für den Betrieb eines Endlosschleifbandes notwendig sind. Eine Antriebsrolle wird durch eine Antriebseinheit rotatorisch angetrieben und sorgt für den umlaufenden Antrieb des Endlosschleifbandes und lenkt es gleichzeitig um. Mehrere Umlenkrollen gewährleisten die Umlenkung und Führung des Schleifbandes, sodass dieses stabil läuft. Im Gegensatz zur Antriebsrolle werden die Umlenkrollen lediglich durch das umlaufende Endlosschleifband angetrieben. Eine als Spannrolle ausgebildete Umlenkrolle dient dazu, das Endlosschleifband zu spannen, um einen gleichmäßigen Kontakt zwischen der Schleifbandbeschichtung und der Rohroberfläche sicherzustellen. Um einen Schleifbereich aufzuspannen, verfügen Rohrbandschleifeinheiten über sich von einer Basis in Form eines Rahmens weg erstreckende Tragarme, deren Enden voneinander beabstandet sind. Zwei der Rollen der Rollenanordnung sind an den Tragarmen montiert. Das Endlosschleifband überbrückt die Lücke zwischen diesen Umlenkrollen, und der Bereich des Endlosschleifbands zwischen den beiden Umlenkrollen dient als Schleifbereich, in dem das Rohr durch die beschichtete Schleifseite des Endlosschleifbands bearbeitet wird.

Besondere Herausforderungen beim umfänglichen Schleifen von Rohren treten bei der Bearbeitung von Doppelrohranordnungen auf. Doppelrohranordnungen bestehen aus zwei parallel angeordneten Rohren, die in engem Abstand zueinander positioniert sind. In der Praxis werden Doppelrohranordnungen häufig in Fernwärmeanwendungen eingesetzt, mit einem Rohr für das warme Wasser ("Vorlauf") und dem anderen Rohr für das beim Verbraucher abgekühlten Wassers ("Rücklauf"). Vor dem Verbinden von zwei Doppelrohrstücken mithilfe von Pressverbindern müssen hierbei alle Rohrenden präzise geschliffen werden, mit hohen Anforderungen bezüglich Oberflächenqualität, Rauheit und Rundheit. Diese Anforderungen erfordern eine Bearbeitung der Rohroberflächen rund um den gesamten Umfang, wobei eine hochpräzise und gleichmäßige Schleifung erforderlich ist. Der ausschlaggebende Parameter für die Gleichmäßigkeit der Schleifung ist hierbei der Umschlingungswinkel, mit dem das Rohr vom Endlosschleifband umschlungen wird. Für ein optimales Schleifergebnis und eine effiziente Bearbeitungszeit sollten hierbei zunächst mit kleinen Umschlingungswinkel (ca. 20°-30°) alle größeren Unebenheiten (z.B. Schlagzahlen, Kerben) beseitigt werden und danach mit einem größeren Umschlingungswinkel (ca. 60°) die vorher erzeugten Abplattungen wieder rundgeschliffen werden. Die Rohrbandschleifeinheit sollte deshalb in nahezu allen Positionen einen Umschlingungswinkel von 0° bis 60° ermöglichen. Mit konventionellen Rohrbandschleifeinheiten ist dies nur für Einzelrohre möglich. Bei Doppelrohranordnungen kommt es aufgrund des engen Abstands zwischen den Rohren zu einer Kollision zwischen der Rohrbandschleifeinheit und dem anderen, aktuell nicht bearbeiteten Rohr, wodurch das gleichmäßige Schleifen verunmöglicht wird.

Aus der DE 20 2009 009 642 U1 ist eine Schleifvorrichtung bekannt, die eine Antriebsrolle, zwei verstellbare Tragarme mit jeweils einer Umlenkrolle sowie zwei weitere Umlenkrollen umfasst, wobei eine der Umlenkrollen als federvorgespannte Spannrolle ausgestaltet ist, die gegen das Endlosschleifband wirkt und dieses spannt. Dabei zieht die gefederte Umlenkrolle das Schleifband gegen die Antriebsrolle und stellt dabei einen großen Umschlingungswinkel an der Antriebsrolle sicher. Von Nachteil ist jedoch, dass das Endlosschleifband dabei mit seiner für das Schleifen des Rohres vorgesehenen Seite an der gefederten Umlenkrolle abläuft. Dies führt zu einem erhöhten Verschleiß des Endlosschleifbands. Zudem ermöglicht die in den Figuren dieser Gebrauchsmusterschrift dargestellte Anordnung nicht das gleichmäßige Schleifen eines Rohrs einer Doppelrohranordnung ohne Kollision der Rohrbandschleifeinheit mit dem anderen Rohr.

Die DE 20 2004 016 060 U1 beschreibt ein Bandschleifgerät zur Bearbeitung von Rohren, das einen Tragarm mit einem orthogonalen Stützelement umfasst. Das Endlosschleifband läuft über mehrere Rollen, wobei der Schleifbereich entweder zwischen der Antriebsrolle und einer ortsfesten Umlenkrolle oder zwischen einer ortsfesten Umlenkrolle und einer gefederten Spannrolle liegt. Diese Anordnung kann zu ungleichmäßigen Kräften im Schleifbereich führen, was den Verschleiß des Schleifbandes beschleunigt und zu einem ungleichmäßigen Schleifergebnis führt. Auch die in den Figuren dieser Gebrauchsmusterschrift dargestellte Anordnung mit einer dreieckigen Grundform ermöglicht nicht das gleichmäßige Schleifen eines Rohrs einer Doppelrohranordnung ohne Kollision der Rohrbandschleifeinheit mit dem anderen Rohr.

Es ist daher Aufgabe der Erfindung, eine effizientere Lösung zur Oberflächenbearbeitung von Rohren vorzuschlagen.

### ZUSAMMENFASSUNG DER ERFINDUNG

Die der Erfindung zugrunde liegende Aufgabe wird gelöst mit einer Rohrbandschleifeinheit und einem Verfahren gemäß den unabhängigen Ansprüchen. Weitere vorteilhafte Ausgestaltungen der Erfindung sind in den abhängigen Ansprüchen und der Beschreibung angegeben. Die in den Ansprüchen und in der Beschreibung dargestellten Merkmale sind in beliebiger, technologisch sinnvoller Weise miteinander kombinierbar.

In einem ersten Aspekt der Erfindung wird eine handgeführte Rohrbandschleifeinheit zur Oberflächenbehandlung rohrförmiger Werkstücke mittels eines Endlosschleifbandes vorgestellt. Die handgeführte Rohrbandschleifeinheit umfasst einen Rahmen, an dem ein erster und ein zweiter Tragarm vorgesehen sind, wobei die ersten und zweiten Tragarme feststehend ausgebildet sind, und eine Rollenanordnung, die dazu geeignet ist, ein Endlosschleifband aufzuspannen, wobei die Rollenanordnung eine Antriebsrolle und mehrere Umlenkrollen umfasst, die beabstandet zur Antriebsrolle angeordnet sind, wobei die Antriebsrolle dazu eingerichtet ist, ein in der Rollenanordnung aufgespanntes Endlosschleifband anzutreiben und umzulenken, während die Umlenkrollen lediglich die Umlenkung des Endlosschleifbandes bewirken,
wobei eine erste Umlenkrolle der Umlenkrollen am ersten Tragarm und eine zweite Umlenkrolle der Umlenkrollen am zweiten Tragarm ortsfest angebracht sind und der zwischen der ersten und der zweiten Umlenkrolle befindliche Abschnitt des Endlosschleifbandes zum Schleifen des Werkstücks bestimmt ist, und wobei eine dritte Umlenkrolle in einer am Rahmen beweglichen Anordnung gelagert ist, die eine Versetzung der dritten Umlenkrolle relativ zum Rahmen gegen eine rückstellende Federkraft ermöglicht;
wobei die Antriebsrolle und die Umlenkrollen derart angeordnet sind, dass ein durch sie aufgespanntes Endlosschleifband ausschließlich mit einer ersten Seite seiner Oberfläche über die Antriebsrolle und die Umlenkrollen geführt wird.

Die Rollenanordnung dient dazu, das Endlosschleifband aufzuspannen. Die Antriebsrolle ist in einem Abstand zu den jeweiligen Umlenkrollen angeordnet. Die Antriebsrolle ist dafür verantwortlich, das eingespannte Endlosschleifband anzutreiben und umzulenken, während die Umlenkrollen ausschließlich der Umlenkung des Endlosschleifbandes dienen. Das beutet, die Umlenkrollen haben keine Antriebsfunktion. Sie werden durch das umlaufende Endlosschleifband rotatorisch angetrieben. Eine erste und eine zweite Umlenkrolle sind an den ersten und zweiten Tragarmen ortsfest angebracht. Der Abschnitt des Endlosschleifbandes, der sich zwischen diesen beiden Umlenkrollen befindet, wird zum Schleifen des Werkstücks verwendet. Endlosschleifbänder verfügen über zwei flächige Seiten. Aufgrund der Rollenanordnung kann ein eingespanntes Endlosschleifband ausschließlich mit einer ersten Seite der beiden Seiten, d.h., der nicht der schleifenden Bearbeitung dienenden Rückseite auf der Rollenanordnung ablaufen. Dies reduziert signifikant den Verschleiß des Endlosschleifbandes und der Umlenkrollen, da die Schleifseite des Bandes nicht direkt mit den Umlenkrollen in Kontakt kommt. Darüber hinaus wird der Schleifbereich zwischen zwei ortsfesten Umlenkrollen bereitgestellt, was zu einer verbesserten Stabilisierung des Endlosschleifbandes im Schleifbereich führt und eine effizientere und gleichmäßigere Bearbeitung der Rohroberfläche ermöglicht. Die Bereitstellung des Schleifbereichs zwischen zwei ortsfesten Umlenkrollen erlaubt es zudem, beim Schleifen mit den ersten und zweiten Umlenkrollen sehr nah an die Engstelle von Doppelrohranordnungen zu fahren, wodurch die maximal möglichen Bearbeitungsbereiche vergrößert werden. Durch die erfindungsgemäße Ausgestaltung der Rohrbandschleifeinheit wird insbesondere die Bearbeitung von Rohren einer Doppelrohranordnung mit einen gleichmäßigen Umschlingungswinkel über den gesamten Rohrumfang ohne Kollisionen mit dem anderen Rohr ermöglicht.

Unter dem Begriff "ortsfest" ist zu verstehen, dass die Rollen in ihrer Position am Rahmen fixiert sind, jedoch um ihre jeweilige Rollachse drehen können. Eine ortsfeste Anordnung gewährleistet, dass die Umlenkrollen eine stabile und unveränderliche Position im Rahmen einnehmen, wodurch das Endlosschleifband zuverlässig und kontrolliert geführt wird. Die dritte Umlenkrolle ist als Spannrolle ausgebildet und befindet sich in einer beweglichen Anordnung am Rahmen. Sie ist nicht ortsfest, sondern kann relativ zum Rahmen bewegt werden, vorzugsweise über eine Achse, welche parallel zu den Drehachsen der Rollen verläuft, verschwenkt werden. Die dritte Umlenkrolle ist eine gefederte Umlenkrolle. Neben der Umlenkfunktion hat die gefederte, dritte Umlenkrolle die Aufgabe, das Endlosschleifband zu spannen. Die ersten und zweiten Umlenkrollen sind ungefedert.

Die Rollenanordnung umfasst eine Antriebsrolle und mehrere Umlenkrollen, wobei jede dieser Rollen dazu ausgebildet ist, um eine ihr zugeordnete, individuelle Drehachse zu rotieren. Bevorzugt sind die Drehachsen sämtlicher genannter Rollen der Rollenanordnung zueinander parallel ausgerichtet sind. Wird von einer "Blickrichtung entlang der Drehachsen" oder einer "Draufsicht entlang der Drehachsen" gesprochen, so ist darunter eine Betrachtungsrichtung zu verstehen, deren Vektor im Wesentlichen koaxial oder zumindest parallel zu diesen Drehachsen der Rollenanordnung verläuft. Eine solche Ansicht entspricht einer Projektion der Bauteile der Rohrbandschleifeinheit auf eine Ebene, die senkrecht zu den Drehachsen der Rollen angeordnet ist, und dient der Verdeutlichung der räumlichen Anordnung der Komponenten zueinander in dieser Ebene.

Erfindungsgemäß ist vorgesehen, dass an dem Rahmen ein erster Haltegriff und beabstandet zum ersten Haltegriff ein zweiter Haltegriff vorgesehen sind, die in der Draufsicht auf den Rahmen entlang der Drehachsen der Rollenanordnung an gegenüberliegenden Enden des Rahmens angeordnet sind. Vorzugsweise umfasst mindestens einer der Haltegriffe ein integriertes Steuerelement zur Steuerung der Antriebseinheit, die mit der Antriebsrolle wirkverbunden oder wirkverbindbar ist. Die Platzierung der Haltegriffe an separaten Stellen des Rahmens ermöglicht eine stabile Führung der Schleifeinheit. Dies ist insbesondere bei der Bearbeitung komplexer Werkstücke wie Doppelrohranordnungen von Vorteil. Anders als bei traditionellen Geräten, bei denen eine Hand den Griffbereich der Antriebseinheit umfassen muss, können beide Hände am Rahmen angreifen. Dies verbessert nicht nur die Ergonomie, sondern minimiert auch die Belastung durch Vibrationen, die von der Antriebseinheit ausgehen können. Durch die Integration des optionalen Steuerelements an einem ergonomisch positionierten Haltegriff wird die Bedienung der Rohrbandschleifeinheit weiter optimiert. Das am Haltegriff vorgesehene Steuerelement, z.B. ein Schalter, kann mit der Antriebseinheit auf verschiedene Arten verbunden oder verbindbar sein, um eine flexible und anwendungsorientierte Steuerung der Einheit zu ermöglichen. Das Steuerelement kann mechanisch, beispielsweise über einen Seilzug oder eine hydraulische Leitung, mit einem Schalter der Antriebseinheit gekoppelt werden. Alternativ ist auch eine direkte elektrische Verbindung mit dem Motor oder einer Motorsteuerung der Antriebseinheit möglich. Das bietet dem Benutzer eine intuitive und zuverlässige Steuerung der Antriebseinheit, z.B. beim Ein- und/oder Ausschalten. Dadurch kann der Benutzer die Schleifeinheit sicher und präzise führen, während er gleichzeitig volle Kontrolle über die Antriebseinheit behält, ohne die Hände von den Haltegriffen nehmen zu müssen.

Die Haltegriffe können parallel zur Achse der Rollenanordnung, z.B. der Antriebsrolle ausgerichtet sein. Dadurch entsteht eine natürliche, komfortable Greifhaltung, die auch im Wesentlichen parallel zu dem zu bearbeitenden Rohr ausgerichtet ist.

Die Haltegriffe können seitlich außerhalb des Rahmens angeordnet werden, was zusätzliche Stabilität bei der Handhabung bietet.

Bevorzugt sind die Haltegriffe an den Tragarmen montiert, jeweils einer am ersten und einer am zweiten Tragarm.

Erfindungsgemäß ist weiter vorgesehen, dass der Masseschwerpunkt der Rohrbandschleifeinheit zwischen dem ersten und dem zweiten Haltegriff liegt, vorzugsweise in einer Draufsicht auf die Rohrbandschleifeinheit entlang der Drehachsen der Rollenanordnung zwischen den Mittelpunkten (Zentren) der Haltegriffe. Die Anordnung des Masseschwerpunkts zwischen den Haltegriffen bedeutet nicht, dass der Masseschwerpunkt exakt auf der direkten Verbindungslinie zwischen den Haltegriffen liegen muss. Vielmehr ist es entscheidend, dass der Masseschwerpunkt in der Nähe zu dieser Verbindungslinie positioniert ist, sodass kein signifikantes Kippmoment entsteht. Bevorzugt liegt der Masseschwerpunkt in einem zwischen den Haltegriffen gelegenen Bereich.

Nach einer weiteren Ausführungsform liegt der Masseschwerpunkt der Rohrbandschleifeinheit zwischen dem ersten und dem zweiten Haltegriff in einem Bereich, der durch Linien aufgespannt wird, die von dem ersten und dem zweiten Haltegriff bis zu +/- 20 Grad, bevorzugt bis zu +/-10 Grad, zu einer direkten Verbindungslinie zwischen dem ersten und dem zweiten Haltegriff abweichen. Durch die Positionierung beider Haltegriffe entlang einer Linie nahe des Masseschwerpunkts der Schleifeinheit wird eine natürliche und ausbalancierte Haltung des Benutzers gefördert. Dies erleichtert die präzise Führung der Schleifeinheit während des Bearbeitungsprozesses Dies gilt sowohl für Rohrbandschleifeinheiten mit integrierter Antriebseinheit als auch für solche ohne fest angebrachte Antriebseinheit. Bevorzugt ist die Anordnung der Haltegriffe auf die Position des Masseschwerpunkts der Rohrbandschleifeinheit mit daran angebrachter / darin integrierter Antriebseinheit abgestimmt. Dabei wird der Masseschwerpunkt aller Komponenten, einschließlich des Rahmens und der daran angebrachten oder darin integrierten Antriebseinheit berücksichtigt. Bei Varianten der Rohrbandschleifeinheit ohne vorinstallierte Antriebseinheit kann die Position des Masseschwerpunkts ebenfalls im genannten Bereich liegen, weil eine separate Antriebseinheit so positioniert werden kann, dass sie, wie hierin beschrieben, etwa im Bereich zwischen der Antriebsrolle und der dritten Umlenkrolle liegt.

Bevorzugt wird eine direkte Verbindungslinie definiert, die sich zwischen dem ersten und dem zweiten Haltegriff, bevorzugt deren Mittelpunkten, erstreckt, sowie zwei weitere Verbindungslinien von den jeweiligen Haltegriffen zum Masseschwerpunkt. Durch diese drei Verbindungslinien wird ein Dreieck aufgespannt, mit Winkeln in allen drei Ecken. Der Bereich für die Lage des Massenschwerpunkts wird durch die beiden Winkel bei den Haltegriffen definiert. Diese beiden Winkel sollten bevorzugt auf einen Maximalwert von 20 Grad, bevorzugt 10 Grad, begrenzt sein. Dadurch liegt der Masseschwerpunkt in einem eng begrenzten Korridor um die Verbindungslinie, was eine ausbalancierte Geräteführung sicherstellt.

Die erfindungsgemäße Rohrbandschleifeinheit ist als handgeführtes Werkzeug ausgebildet. Unter dem Begriff "handgeführt" wird bevorzugt eine Vorrichtung verstanden, die für den mobilen Einsatz konzipiert ist und während des Betriebs vom Benutzer frei bewegt werden kann. Dies steht im direkten Gegensatz zu stationären oder maschinengeführten Systemen, die beispielsweise fest auf einem Maschinenbett, einem Roboterarm oder einem Zustellschlitten montiert sind. Die erfindungsgemäße Einheit kann somit als mobil, tragbar oder portabel bezeichnet werden. Die Positionierung und Führung der Rollenbandschleifeinheit relativ zum Werkstück erfolgt vorzugsweise ausschließlich durch die Hände des Bedieners. Die gesamte Konstruktion, insbesondere die Anordnung der Haltegriffe und die Verteilung des Masseschwerpunkts, ist auf diese manuelle Bedienung und freie Handhabung ausgelegt, um eine ergonomische und präzise Bearbeitung ohne feste mechanische Führung oder Einspannung der gesamten Einheit zu ermöglichen.

Bevorzugt wird im Kontext des Merkmals, dass das Endlosschleifband ausschließlich mit seiner ersten Seite über die Antriebsrolle und die Umlenkrollen geführt wird, verstanden, dass unter den "Umlenkrollen" in diesem Zusammenhang nur die für die Funktion wesentlichen Rollen, nämlich die erste Umlenkrolle und die zweite Umlenkrolle, die zwischen sich den zum Schleifen des Werkstücks bestimmten Abschnitt des Endlosschleifbandes aufspannen, sowie die dritte, federbelastete Umlenkrolle, die als Spannrolle fungiert, zu verstehen sind. Eine technische Verbesserung, insbesondere eine signifikante Reduzierung des Verschleißes wird bereits dadurch erzielt, dass das Schleifband mit seiner ersten Seite über die gesamte für den Betrieb und Funktion notwendige Rollenanordnung abläuft. Diese Rollenanordnung stellt die Grundfunktionen bereit: die Antriebsrolle für den Antrieb, die erste und zweite Umlenkrolle zur Definition und Stabilisierung des Schleifbereichs, und die dritte Umlenkrolle zur Aufrechterhaltung der Bandspannung.

Das Endlosschleifband, betrachtet in seiner Laufrichtung, wird an jeder der Antriebsrolle und der ersten, zweiten und dritten Umlenkrolle gleichsinnig umgelenkt. Dies bedeutet, dass die zweite Seite des Endlosschleifband stets nach außen und die erste, Seite stets nach innen zu den jeweiligen Rollenmittelpunkten hin orientiert ist. Der Drehsinn der Antriebsrolle und der Umlenkrolle ist dabei gleich (z.B. bei einer Betrachtung der Rollenanordnung in einer Draufsicht entlang der Drehachsen der Rollenanordnung im Uhrzeigersinn).

Nach einer weiteren Ausführungsform der Erfindung ist vorgesehen, dass der Rahmen eine U-förmige Form aufweist, wobei die Tragarme als Schenkel des Us (des U-förmigen Rahmens) zumindest teilweise nach innen gebogen sind. Vorzugsweise ist der Abstand zwischen der Antriebsrolle und der gefederte, dritten Umlenkrolle größer als der Abstand zwischen der ersten und zweiten Umlenkrolle. Besonders bevorzugt spannt die Rollenanordnung ein Viereck auf. Die Rohrbandschleifeinheit umfasst bevorzugt vier Rollen in der Rollenanordnung. In einer Draufsicht auf den Rahmen entlang der Drehachsen der Rollenanordnung, wie zum Beispiel der Antriebsrolle, umfasst die U-förmige Form einen ersten Abschnitt, auch als Grund des Us, bzw. Basis des Us bezeichnet (alternativ auch als Grund der U-förmigen Form, bzw. Basis der U-förmigen Form bezeichnet), von dem sich zwei weitere Abschnitte in Form der Schenkel (Tragarme) erstrecken und so die U-förmige Form des Rahmens ausbilden. Der Grund- bzw. der Basisabschnitt des U-förmigen Rahmens verbindet die beiden Tragarme. Bevorzugt sind der erste Abschnitt des Rahmens und die Tragarme einstückig ausgebildet. Die Rollen sind bevorzugt in den Eckbereichen der U-förmigen Grundform angeordnet, wodurch eine kompakte und stabile Struktur entsteht. Die ersten und zweiten Umlenkrollen können, wenn senkrecht projiziert auf eine Verbindungslinie zwischen der Antriebsrolle und der dritten Umlenkrolle, auf dieser Verbindungslinie zwischen der Antriebsrolle und der dritten Umlenkrolle positioniert sein. In einer Draufsicht auf den Rahmen in einer Blickrichtung senkrecht zu den Drehachsen der Rollenanordnung, d.h. auf die Außenseite des Basisabschnitts, die von den Tragarmen abgewandt ist, ist diese Anordnung ebenfalls erkennbar. Die Rollenanordnung kann in einer Draufsicht auf den Rahmen entlang der Drehachsen der Rollenanordnung eine Form ähnlich eines gleichschenkligen Trapezes aufweisen, wobei die beiden ungefähr parallelen Seiten (Grundseiten) des Trapezes durch die Verbindungslinien zwischen der Antriebsrolle und der gefederten, dritten Umlenkrolle sowie zwischen der ersten und zweiten Umlenkrolle gebildet werden und wobei die beiden ungefähr gleich langen Schenkelseiten des Trapezes durch die Verbindungslinien zwischen der Antriebsrolle und der ersten Umlenkrolle sowie zwischen der zweiten Umlenkrolle und der gefederten, dritten Umlenkrolle gebildet werden. Die U-förmige Form des Rahmens schafft eine kompakte Bauweise der Rohrbandschleifeinheit mit einem zwischen den Tragarmen bereitgestellten Freiraum. Der Freiraum bildet eine Aussparung im Rahmen, die zwischen den Tragarmen und dem Grund entsteht. Der Freiraum ist nach innen, Richtung Grund des U-förmigen Rahmens, erweitert und bietet optimalen Platz für die Anordnung eines nicht bearbeiteten Rohres einer Doppelrohranordnung innerhalb des Freiraums, während das andere Rohr der Doppelrohranordnung bearbeitet wird. Die bevorzugte Form des Grunds des U-förmigen Rahmens bzw. des Grundabschnitts des Rahmens ist in der Draufsicht konkav.

Unter einer "Draufsicht" wird hier auch die Betrachtung von Elementen aus einem bestimmten Blickwinkel verstanden, wobei auch Elemente berücksichtigt werden, die vor oder hinter einer Betrachtungsebene, wie beispielsweise dem Rahmen, liegen. Anders ausgedrückt, können Elemente in unterschiedlichen Ebenen auf die Betrachtungsebene projiziert werden, um ihre Anordnung zu verdeutlichen.

Der Begriff "Rohrbandschleifeinheit" wird erfindungsgemäß als eine Schleifeinheit verstanden, die entweder bereits über eine Antriebseinheit verfügt, oder eine eigenständige Einheit ist, an die eine separate Antriebseinheit angeschlossen werden kann.

Nach einer weiteren Ausführungsform der Erfindung ist vorgesehen, dass die Rohrbandschleifeinheit ein in der Rollenanordnung eingespanntes Endlosschleifband umfasst.

Die Antriebseinheit kann beispielsweise ein Antriebsgerät mit einem elektrischen Motor sein, das am Rahmen angebracht und mit der Antriebsrolle wirkverbunden ist, so dass eine Rohrbandschleifeinheit bereitgestellt wird. Alternativ kann eine separate Antriebseinheit mit einer Rohrbandschleifeinheit, die über keine Antriebseinheit verfügt, verbunden, z.B. an dieser angebracht und die Antriebsrolle mit dem Motor der Antriebseinheit wirkverbunden werden.

Nach einer weiteren Ausführungsform der Erfindung ist somit vorgesehen, dass die Antriebsrolle drehbar an dem bzw. durch den Rahmen gelagert ist, z.B. durch eine in dem Rahmen verbauten Lagerung der Antriebsrolle, wobei Kopplungsmittel vorgesehen sind, um die Antriebsrolle mit einer mit der Rohrbandschleifeinheit koppelbaren Antriebseinheit zum Antreiben der Antriebsrolle zu koppeln. Alternativ kann die Rohrbandschleifeinheit über eine Antriebseinheit zum Antreiben der Antriebsrolle verfügen, die mit der Antriebsrolle wirkverbunden ist. Die Antriebseinheit umfasst in jedem der beiden Alternativen eine mit dem Motor verbundene Motorwelle, die um eine Drehachse dreht. Im ersten Fall können Kopplungsmittel verwendet werden, um eine separate Antriebseinheit mit der Rohrbandschleifeinheit zu verbinden. Diese Kopplung erfolgt bevorzugt mechanisch, wobei z.B. eine vorzugsweise einfach durch den Benutzer lösbare Adapterwelle als Kopplungsmittel genutzt werden kann, um ein Antriebselement der Antriebseinheit (wie eine Antriebswelle) mit der Antriebsrolle zu verbinden. Für den Ausgleich eines Winkelversatzes zwischen den Wellen kann eine Ausgleichskupplung verwendet und/oder bei einer der Wellen integriert sein. Diese flexible Kopplung ermöglicht es, die Rohrbandschleifeinheit bei Bedarf mit einer Antriebseinheit auszustatten. Im zweiten Fall ist die Rohrbandschleifeinheit bereits mit einer Antriebseinheit ausgestattet, die am Rahmen angebracht ist und die zur Übertragung eines Drehmoments mit der Antriebsrolle gekoppelt ist und diese antreibt. In diesem Fall kann die Antriebsrolle durch den Rahmen oder bevorzugt durch die Antriebseinheit selbst gelagert werden. Dies vereinfacht den Aufbau der Rohrbandschleifeinheit, da keine zusätzliche Lagerung im Rahmen erforderlich ist. Um den Austausch der Antriebsrolle zu vereinfachen ist auch hier eine Adapterwelle sinnvoll für die Kopplung der Antriebsrolle an der Antriebseinheit bzw. ihrer Fixierung an einer Antriebswelle der Antriebseinheit. Diese Adapterwelle kann ähnlich aufgebaut sein wie diejenige im oben beschriebenen ersten Fall. Auch im zweiten Fall können zusätzliche Lager, Ausgleichskupplungen und/oder anderen flexiblen Kopplungsmittel verwendet werden. Diese können z.B. dazu verwendet werden, die Antriebseinheit auszutauschen.

Nach einer weiteren Ausführungsform der Erfindung ist vorgesehen, dass die Antriebseinheit so am Rahmen angebracht oder anbringbar ist, dass die Drehachse der Motorwelle im Wesentlichen senkrecht zur Drehachse der Antriebsrolle ausgerichtet ist.

Die Motorwelle ist bevorzugt so angeordnet, dass sie funktional zwischen dem Motor und dem Eingang eines Winkelgetriebes liegt. Sie kann als eigenes Teil ausgeführt sein, oder auch als Bestandteil des Motors, mit der drehbaren Lagerung entweder auf beiden Seiten der Motorwicklungen oder nur auf der Seite des Winkelgetriebes. Ihre Hauptfunktion besteht darin, die Energie bzw. das Drehmoment des Motors in das Winkelgetriebe zu übertragen, welches diese bzw. dieses dann typischerweise um 90 Grad umlenkt und an die Antriebsrolle - optional über die Antriebswelle - weiterleitet.

Der U-förmige Aufbau des Rahmens spannt eine Ebene auf, die als "Hauptebene des Rahmens" bezeichnet werden kann. Geometrisch ist diese Hauptebene dadurch definiert, dass sie senkrecht (orthogonal) zu den Drehachsen der Rollen der Rollenanordnung steht. Komponenten des Rahmens, wie der Grund und die Tragarme erstrecken sich vornehmlich innerhalb dieser Hauptebene. In einer bevorzugten Ausführungsform ist die Antriebseinheit auf der Seite des Rahmens angebracht, welche der die Rollenanordnung tragenden Seite des Rahmens gegenüberliegt. Diese Anordnung der Antriebseinheit ist dabei bevorzugt so getroffen, dass sich die Drehachse der Motorwelle im Wesentlichen senkrecht zur Drehachse der Antriebsrolle erstreckt. Dies wird typischerweise durch das Winkelgetriebe realisiert, das die Drehbewegung des Motors um 90 Grad umlenkt, um die Antriebsrolle anzutreiben.

Aus dieser geometrischen Anordnung der Drehachse der Motorwelle senkrecht zur Drehachse der Antriebsrolle folgt, dass die Drehachse der Motorwelle sich in einer Ebene erstreckt, die parallel zur Hauptebene des Rahmens verläuft. Diese Anordnung führt zu einer besonders flachen und kompakten Bauweise, was die Handhabung in engen Arbeitsumgebungen verbessert und zur optimalen Ausbalancierung des Gesamtgewichts beiträgt.

Nach einer weiteren Ausführungsform der Erfindung ist vorgesehen, dass die Antriebseinheit so am Rahmen angebracht oder anbringbar ist, dass sich in einer Draufsicht auf den Rahmen entlang der Drehachsen der Rollenanordnung von einem Winkelgetriebe der Antriebseinheit entlang der Drehachse einer Motorwelle der Antriebseinheit eine erste Richtung erstreckt, die mit einer zweiten Richtung zwischen der Antriebsrolle und der dritten Umlenkrolle einen Winkel von weniger als 90°, vorzugsweise weniger als 60°, besonders bevorzugt weniger als 30° bildet. Bevorzugt ist die Antriebseinheit länglich ausgebildet. Das Winkelgetriebe ist bevorzugt als Kegelradgetriebe ausgeführt. Über das Winkelgetriebe wird das Drehmoment bzw. die Antriebsenergie von der mit dem Motor verbundenen Motorwelle an die Antriebsrolle übertragen. Zwischen Antriebsrolle und Winkelgetriebe kann eine Antriebswelle und eine Adapterwelle geschaltet sein. Bevorzugt ist die Antriebseinheit auf der von der Rollenanordnung abgewandten Seite des Rahmens angebracht oder anbringbar. Insbesondere unter flacheren Winkeln der beiden Richtungen wird der Platzbedarf minimiert und eine kompakte, effiziente Bauweise erzielt, was auch das Arbeiten in engen Gräben ermöglicht.

Die Antriebseinheit kann in vorteilhafter Weise über eine als Akku ausgeführte Energiequelle verfügen.

Nach einer weiteren Ausführungsform der Erfindung ist vorgesehen, dass die Antriebseinheit an dem Rahmen so angeordnet ist oder anordenbar ist, dass sie in einer Draufsicht auf den Rahmen, also einer Betrachtungsebene senkrecht zu den Rollachsen der Rollenanordnung, z.B. der Antriebsrolle, größtenteils innerhalb eines Umrisses des Rahmens liegt. Bevorzugt verfügt die Antriebseinheit über eine als Akku ausgeführte Energiequelle der Antriebseinheit, die zumindest teilweise innerhalb des Umrisses des Rahmens liegt. Auch diese Anordnung trägt dazu bei, den Platzbedarf weiter zu minimieren und somit eine kompakte Bauweise zu erzielen. Aufgrund technischer Anforderungen oder Anwendungsfälle kann der Akku in manchen Fällen größer dimensioniert sein. Obwohl es grundsätzlich vorteilhaft ist, die Antriebseinheit kompakt und innerhalb des Rahmens zu positionieren, stellt es in bestimmten Fällen keine Nachteile dar, wenn der Akku teilweise über den Rand des Rahmens hinausragt. Da der Hauptteil der Antriebseinheit verdeckt bleibt, hat das nur begrenzte Auswirkungen auf die Gesamtkompaktheit und Integration der Baugruppe, wodurch eine effiziente Nutzung des verfügbaren Raums ermöglicht wird.

Bevorzugt ist die Antriebseinheit an dem Rahmen so angeordnet oder ist an dem Rahmen so anordenbar, dass sie in der Draufsicht auf den Rahmen nicht in einen zwischen den Tragarmen gebildeten Freiraum hineinragt.

Nach einer weiteren Ausführungsform der Erfindung ist vorgesehen, dass die Rohrbandschleifeinheit Befestigungsmittel zum Befestigen der Antriebseinheit an dem Rahmen umfasst, wobei auf der von der Rollenanordnung abgewandten Seite des Rahmens ein erstes Befestigungsmittel im Bereich der Antriebsrolle angeordnet ist und ein weiteres, zweites Befestigungsmittel in einem Abstand zum ersten Befestigungsmittel an einer Position zwischen der Antriebsrolle und der dritten Umlenkrolle angeordnet ist, um dem Benutzer das Halten der Rohrbandschleifeinheit an der Antriebseinheit in dem Abschnitt zwischen der Antriebsrolle und der dritten Umlenkrolle zu erschweren. Vorzugsweise ist das zweite Befestigungsmittel dazu eingerichtet, die Antriebseinheit zumindest teilweise zu umgreifen und/oder zu umschlingen.

Das erste Befestigungsmittel im Bereich der Antriebsrolle kann beispielsweise als mechanische Klemme mit Schlitz und Klemmschraube realisiert werden. Das zweite Befestigungsmittel ist vom ersten Befestigungsmittel beabstandet und umgreift die Antriebseinheit bevorzugt in dem Bereich nahe dem Schalter, also dort, wo diese üblicherweise vom Benutzer gegriffen wird. Bei dem zweiten Befestigungsmittel kann es sich beispielsweise um eine U-förmige Klemme, einen Bügel oder eine Schnalle handeln, die die Antriebseinheit sicher fixiert.

Die Befestigungsmittel gewährleisten einzeln oder in Kombination eine einfache Montage und Demontage der Antriebseinheit. Durch die Kombination zweier beabstandeter Befestigungsmittel wird eine erhöhte Stabilität erreicht, was unerwünschte Vibrationen und Beschädigungen durch Fehlbedienungen (fallenlassen des Geräts) minimiert. Die Anordnung des zweiten Befestigungsmittels, sowie das Umgreifen oder Umschlingen der Antriebseinheit (auch als Antriebsgerät bezeichnet) mit dem zweiten Befestigungsmittel bewirkt, dass der Benutzer gezwungen wäre, das zweite Befestigungsmittel zu greifen, wenn er die Rohrbandschleifeinheit an der Antriebseinheit halten möchte. Dadurch wird eine ergonomisch ungeeignete Handhabung der Rohrbandschleifeinheit an diesem Abschnitt bewusst erschwert. Dadurch wird der Benutzer dazu angehalten, die Rohrbandschleifeinheit nicht, wie sonst üblich, an einem Griffbereich der Antriebseinheit zu halten, sondern an anderen, geeigneteren Stellen, beispielsweise an separaten Haltegriffen, wie sie hierin noch beschrieben sind.

Nach einer weiteren Ausführungsform der Erfindung ist vorgesehen, dass der erste und der zweite Tragarm zwischen sich einen Freiraum definieren, der so bemessen ist, dass eine Doppelrohranordnung mit einem Abstand zwischen den Rohren von bis zu 50 mm, vorzugsweise bis zu 25 mm, und wenigstens einem Rohrdurchmesser, bevorzugt jeweils einem Rohrdurchmesser, von bis zu 150 mm, vorzugsweise bis zu 120 mm, besonders bevorzugt bis zu 114 mm, bearbeitet werden kann. Der Freiraum ist ferner so bemessen, dass ein Rohr der Doppelrohranordnung vollumfänglich mittels zweier Bearbeitungsbereiche bearbeitet werden kann. Bearbeitungsbereiche bezeichnen Zonen, in denen die Schleifeinheit die Werkstückoberfläche bearbeiten kann, ohne dass sie von dieser abgehoben werden muss. Dabei kann in einem Bearbeitungsschritt ein erster Bearbeitungsbereich des Umfangs des Rohrs bearbeitet werden, während das zweite Rohr der Doppelrohranordnung zwischen den Tragarmen der Rohrbandschleifeinheit angeordnet ist. In einem anderen Bearbeitungsschritt kann ein zweiter Bearbeitungsbereich des Umfangs bearbeitet werden, während das zweite Rohr außerhalb der Tragarme positioniert ist. Die ersten und zweiten Bearbeitungsbereiche decken den gesamten Umfang des Rohres ab. Der Freiraum kann auch mit Hinblick auf die Norm EN15698 dimensioniert sein, so dass Rohre einer Doppelrohranordnung gemäß der Norm EN 15698 bearbeitet werden können. Innerhalb des in der Norm definierten Spektrums an Rohrgrößen kann die Dimensionierung des Freiraums so vorgesehen sein, dass zumindest ein Teil der in der Norm definierten Größen abgedeckt wird.

Nach einer weiteren Ausführungsform der Erfindung ist vorgesehen, dass wenigstens ein Haltegriff, bevorzugt beide Haltegriffe, um eine Längsachse des jeweiligen Haltegriffs drehbar gelagert sind. Dies ermöglicht eine präzisere Handhabung der Rohrbandschleifeinheit und trägt zu einer verbesserten Ergonomie bei. Vorzugsweise ist die Lagerung des jeweiligen Haltegriffs dazu angepasst, eine Drehbewegung des Haltegriffs zu bremsen und/oder zu dämpfen und/oder es sind Mittel zum Einstellen eines Drehwiderstands um die Längsachse des jeweiligen Haltegriffs vorgesehen. Bevorzugt umfasst die Lagerung Mittel, um eine Einstellung des Drehwiderstands des jeweiligen Haltegriffs relativ zum Rahmen ermöglichen. Der Drehwiderstand kann beispielsweise durch ein Reibungselement erzeugt werden, dessen Widerstand einstellbar ist. Beispielsweise kann eine Schraube in Verbindung mit einem Federelement den Reibungswiderstand regulieren, während das Federelement die notwendige Rückstellkraft bereitstellt. Alternativ oder zusätzlich kann der Haltegriff selbst aus einem elastischen Material wie Hartgummi gefertigt sein. In diesem Fall wird die Brems- oder Dämpfungswirkung direkt durch die elastischen Eigenschaften des Materials erzeugt. Dies reduziert die Komplexität der Konstruktion, da keine zusätzlichen mechanischen Bauteile erforderlich sind, und sorgt gleichzeitig für eine natürliche Dämpfung der Drehbewegung. Die Brems- und Dämpfungsmittel dienen darüber hinaus der Reduzierung von Schwingungen und erhöhen den Komfort beim Greifen und Bedienen der Rohrbandschleifeinheit. Die kontrollierte Drehbewegung eines oder beider Haltegriffe verhindert plötzliche Abrisse oder übermäßigen Widerstand, wodurch die Bedienung und Führung der Schleifeinheit verbessert wird.

Nach einer weiteren Ausführungsform der Erfindung ist vorgesehen, dass die dritte Umlenkrolle an einem gegenüber dem Rahmen schwenkbar gelagerten und federbelasteten Federarm angebracht ist, wobei zwischen dem Federarm und dem Rahmen ein Federelement wirkt, das durch ein erstes und/oder ein zweites Führungselement geführt ist, wobei das erste und das zweite Führungselement relativ zueinander linear verschiebbar geführt sind. Vorzugsweise umfasst die Rohrbandschleifeinheit einen Verstellmechanismus, der dazu eingerichtet ist, eine Vorspannkraft und/oder eine Endposition des Federelements einzustellen. Eines dieser beiden Führungselemente ist drehbar gelagert im Rahmen, das andere ist drehbar gelagert im Federarm. Das Federelement ist zwischen den beiden Führungselementen verspannt, wobei ein Ende des Federelements über das erste Führungselement auf den Federarm und das andere Ende über das zweite Führungselement auf den Rahmen wirkt. Zumindest eines dieser beiden Führungselemente dient als Dorn für das bevorzugt als Druckfeder ausgeführte Federelement. Somit wird die Druckfeder von innen geführt und stabilisiert, was ein Ausknicken verhindert. Bevorzugt ist die Vorspannkraft und/oder die Endposition des Federelement durch den Benutzer über den Verstellmechanismus einstellbar. Bevorzugt wird die Endposition des Federelements durch das vollständig komprimierte Federelement in Form einer Druckfeder bestimmt. Dazu kann die Position einer Anschlagkante für das Federelement an einem der Führungselemente verstellbar ausgebildet sein, um die Vorspannkraft und/oder eine durch die vollständig komprimierte Feder vorgegebene Endposition des Federelements einzustellen. Dies kann durch eine verstellbare Mutter oder einen anderen mechanischen Verstellmechanismus erreicht werden, um die Position der Anschlagkante bzw. die Spannung des Federelements gezielt anzupassen. Das Bereitstellen des Federelements in Form einer Druckfeder bringt Vorteile mit sich. Im Vergleich zu Spanneinrichtungen bei Rohrbandschleifern bzw. Rohrbandschleifeinheiten mit Schenkelfedern oder Zugfedern kann diese Anordnung aufgrund der zusätzlich notwendigen Führungselemente zwar etwas komplexer sein, ist dafür aber kompakter, da keine zusätzlichen Ausdehnungsräume für die Federn benötigt werden. Zudem ermöglicht sie eine präzisere Einstellung der Vorspannkraft und/oder der Endposition des Federarms, was zu einer höheren Flexibilität und Anpassungsfähigkeit an unterschiedliche Rohrdurchmesser führt. Weiterhin bietet die lineare Führung der Feder eine stabilere und gleichmäßigere Spannung, was die Langlebigkeit und die Effizienz der Vorspanneinrichtung verbessert.

Nach einer weiteren Ausführungsform der Erfindung ist vorgesehen, dass die Führungselemente und die Druckfeder sich innerhalb des Rahmens erstrecken, beispielsweise in einer speziell dafür vorgesehenen Aussparung im Rahmen. Die dritte Umlenkrolle, der schwenkbar gelagerte Federarm sowie das Federelement mit den zugehörigen Führungselementen können in der Draufsicht auf den Rahmen entlang der Drehachsen der Rollenanordnung innerhalb des Umrisses des Rahmens angeordnet sein. Diese Anordnung sorgt für eine kompakte, aber technisch sichere Bauweise, die das Risiko von Beschädigungen durch unabsichtliches Fallenlassen der Rohrbandschleifeinheit reduziert. Nach einer alternativen Ausführungsform erstreckt sich das Federelement nach außen vom Rahmen weg. Der Einstellmechanismus ist dabei außerhalb des Rahmens gut zugänglich für den Benutzer angeordnet und bevorzugt für die Bedienung ohne zusätzliches Werkzeug ausgelegt, zum Beispiel in Form einer Flügelmutter oder eines Sterngriffes. Diese Variante bietet eine verbesserte Zugänglichkeit für die Einstellung der Vorspannkraft und/oder der Endposition.

Nach einer weiteren Ausführungsform der Erfindung ist ein Schutzblech vorgesehen, um ein in die Rollenanordnung eingespanntes Endlosschleifband im Bereich der Haltegriffe abzudecken und Verletzungen der Hände zu verhindern. Bevorzugt erstreckt sich das Schutzblech auch zwischen den Haltegriffen und/oder darüber hinaus bis zu den Tragarmen, d.h. über die volle Ausdehnung des Rahmens. Dadurch wird die Verteilung des Schleifstaubs eingedämmt.

Nach einer weiteren Ausführungsform der Erfindung ist vorgesehen, dass wenigstens die Antriebsrolle und/oder zumindest eine der Umlenkrollen seitliche Borde umfasst, zwischen denen eine Lauffläche für das Endlosschleifband ausgebildet ist. Die Borde können durch auf beiden Seiten der jeweiligen Rolle ausgebildete Bordscheiben bereitgestellt sein. Sie sind bevorzugt gefertigt aus einem Werkstoff mit hoher Abriebfestigkeit und geringem Reibkoeffizient, beispielsweise aus Stahlblech. Bevorzugt weisen alle Rollen der Rohrbandschleifeinheit auf beiden Seiten derartige Borde bzw. Bordscheiben für eine präzise seitliche Führung des Endlosschleifbands auf. Bei der Antriebsrolle ist die Lauffläche bevorzugt beschichtet mit Gummi und/oder einem anderen Material zur Erhöhung der Haftreibung gegenüber dem Endlosschleifband, zur verbesserten Übertragung des Antriebsmoments.

Ferner können seitlich der Borde Anschlagscheiben vorgesehen sein, welche einen etwas größeren Durchmesser aufweisen als die Borde und nicht mit der Rolle mitdrehen. Hierfür sind sie bevorzugt an einer mit dem Rahmen fest verbundenen Welle fixiert, auf welcher die Rolle drehbar gelagert ist. Derartige, nicht mitdrehende Anschlagscheiben sind besonders vorteilhaft bei den beiden ortsfesten Umlenkrollen, zwischen denen der Schleifbereich des Endlosschleifbands aufgespannt wird. Durch die Anschlagscheiben wird verhindert, dass die schnell drehenden Rollen bzw. die daran befestigten Borde/Bordscheiben bei der Bearbeitung das Rohr berühren und dadurch verkratzen, wenn der Benutzer die für die Maximierung der Bearbeitungsbereiche vorgesehenen Endpositionen anfährt. Um das Verkratzen der Rohre weiter zu minimieren, sind die Anschlagscheiben bevorzugt aus einem Werkstoff gefertigt, der eine geringere Härte als das bearbeitete Rohr aufweist, beispielsweise Aluminium.

Nach einer weiteren Ausführungsform der Erfindung ist ein Mechanismus vorgesehen, um die dritte Umlenkrolle gegenüber dem Rahmen gegen die Federkraft zu bewegen und in einer Wartungsposition zu fixieren. Das erleichtert den Austausch des Endlosschleifbands. Hierzu kann ein drehbar im Rahmen gelagerter Exzenterarm vorgesehen sein, mit einem als Kurvenscheibe geformten ersten Bereich, welcher an einer dazu passenden Wirkfläche des Federarms abrollt und/oder entlanggleitet, und einem als Hebel geformten zweiten Bereich für die Bedienung durch den Benutzer. Für die Fixierung des Exzenterarms in beiden Endpositionen kann eine Zugfeder so positioniert sein, dass ihre grösste Länge in der Mitte der Bewegung des Exzenterarms erreicht wird. Alternativ können auch andere Fixierelemente für die Endpositionen des Exzenterarms verwendet werden, beispielsweise Magnete und/oder federnde Druckstücke mit Einrast-Löchern im Rahmen und/oder im Federarm.

Die Erfindung betrifft in einem weiteren Aspekt ein Verfahren zur Bearbeitung eines ersten Rohres einer Doppelrohranordnung unter Verwendung einer Rohrbandschleifeinheit, wie sie hierin beschrieben ist, wobei die Rohrbandschleifeinheit zur schleifenden Bearbeitung des ersten Rohres um das erste Rohr herumgeführt wird, sodass der gesamte Umfang des ersten Rohrs bearbeitet wird, indem:
in einem ersten Bearbeitungsschritt ein erster Bearbeitungsbereich des Umfangs des ersten Rohrs bearbeitet wird, während ein zweites Rohr der Doppelrohranordnung zwischen den Tragarmen der Rohrbandschleifeinheit angeordnet ist, und
in einem zweiten Bearbeitungsschritt ein zweiter Bearbeitungsbereich des Umfangs des ersten Rohrs bearbeitet wird, während das zweite Rohr außerhalb der Tragarme positioniert ist.

Besonders bevorzugt ist vorgesehen, dass sich der erste und der zweite Bearbeitungsbereich überlappen. Bevorzugt sind alle Elemente der hierin beschriebenen Rohrbandschleifeinheit relativ zu den adressierten Rohrdimensionen so dimensioniert, dass die Überlappung der beiden Bearbeitungsbereiche eines Rohres möglich wird, ohne Kollision mit dem zweiten Rohr einer Doppelrohranordnung, und mit dem Rohr-Umschlingungswinkel frei wählbar von 0°-60° für alle Zwischen-Positionen der Bearbeitungsbereiche.

Nach einer weiteren Ausführungsform der Erfindung ist vorgesehen, dass bei der Bearbeitung eines der beiden Bearbeitungsbereiche die Rohrbandschleifeinheit so geführt wird, dass an einer Endposition des Bearbeitungsbereichs die zweite Umlenkrolle näher an das zu bearbeitende erste Rohr geführt wird als die erste Umlenkrolle, während an einer anderen Endposition des Bearbeitungsbereichs die erste Umlenkrolle näher an das erste Rohr geführt wird als die zweite Umlenkrolle. Die Verfahrensschritte sind sowohl auf den ersten als auch auf den zweiten Bearbeitungsbereich anwendbar. Die Endpositionen definieren jeweils die Grenzen oder auch Enden des Bearbeitungsbereichs der Rohrbandschleifeinheit. Jeder Bearbeitungsbereich verfügt in Umfangsrichtung des Rohres über zwei Enden, die den maximalen Arbeitsbereich entlang des Umfangs definieren. Durch die gezielte Positionierung der Umlenkrollen an den Endpositionen der jeweiligen Bearbeitungsbereiche kann die Größe bzw. die Umfangsfläche beider Bearbeitungsbereiche maximiert werden. In einem Bearbeitungsbereich können in den Endpositionen die erste bzw. die zweite Umlenkrolle so nahe wie möglich an beiden Rohren liegen, also eng am Zwischenraum, idealerweise mit den Anschlagscheiben anliegend an beiden Rohren. In dem anderen Bearbeitungsbereich und/oder bei anderen Dimensionen des Doppelrohrs kann das Endlosschleifband in den Endpositionen mit seiner Rückseite tangential am gerade nicht bearbeiteten Rohr anliegen. Auch kann die Endposition eines Bearbeitungsbereichs dadurch definiert sein, dass anstelle einer der Anschlagscheiben einer der Tragarme des Rahmens an einem der Rohre anliegt. Außerdem kann der Umschlingungswinkel des Endlosschleifbandes am Rohr in den zentralen Bereichen der Bearbeitungsbereiche größer gehalten werden als an den Endpositionen. Ein kleiner Umschlingungswinkel ermöglicht hierbei eine hohe lokale Abtragsleistung und ist deshalb sinnvoll für das effiziente Ausschleifen lokaler Beschädigungen. Ein großer Umschlingungswinkel ermöglicht eine gleichmäßige Materialbearbeitung für das Entfernen der obersten Rost- und Zunderschichten (erster Bearbeitungsschritt) und das Ausschleifen von Abplattungen, welche beim Schleifen mit kleinem Umschlingungswinkel entstanden sind (Finish bzw. letzter Bearbeitungsschritt). Für eine effiziente und qualitativ hochwertige Rohrbearbeitung ist deshalb in allen Bearbeitungsbereichen sowohl das Schleifen mit kleinem und großem Umschlingungswinkel nötig, was bei Doppelrohranordnungen nur durch die hier beschriebenen Vorrichtungen und Verfahren ermöglicht wird.

Nach einer weiteren Ausführungsform der Erfindung ist vorgesehen, dass ein Rohr einer Doppelrohranordnung bearbeitet wird, wobei die Doppelrohranordnung einen Abstand zwischen den Rohren von bis zu 50 mm, vorzugsweise bis zu 25 mm, aufweist und wenigstens eines der Rohre, bevorzugt beide Rohre jeweils einen Durchmesser von bis zu 150 mm, vorzugsweise bis zu 120 mm, besonders bevorzugt bis zu 114 mm, aufweisen. Vorzugsweise sind die Doppelrohre gefertigt gemäß der Norm EN15698.

Die Erfindung betrifft in einem weiteren Aspekt ein Verfahren zur Bearbeitung eines Rohres mit einer Rohrbandschleifeinheit wie sie hierin beschrieben ist, wobei die Rohrbandschleifeinheit zumindest die hierin beschriebene Haltegriffe umfasst, die in einer Draufsicht auf den Rahmen an gegenüberliegenden Enden des Rahmens, bevorzugt seitlich außerhalb des Rahmens, angeordnet sind. Außerdem weist die Rohrbandschleifeinheit eine Antriebseinheit mit einem Schalter zum Aktivieren der Antriebseinheit auf. Das Verfahren sieht vor, dass die Rohrbandschleifeinheit an einem ersten der Haltegriffe mit einer ersten Hand gehalten wird, in einem ersten Schritt die Rohrbandschleifeinheit mit der anderen, also zweiten Hand durch Betätigen des Schalters der Antriebseinheit aktiviert wird und in einem weiteren Schritt die zweite Hand den zweiten der Haltegriffe umgreift. Durch dieses Verfahren entfällt die Notwendigkeit, einen zusätzlichen Schalter im Bereich eines der Haltegriffe zu platzieren. Das Verfahren kann mit anderen hierin beschriebenen Verfahren kombiniert werden.

### FIGURENBESCHREIBUNG

Die Erfindung wird nachfolgend anhand von Figuren näher erläutert. Die Figuren zeigen bevorzugte Ausführungsbeispiele, auf die die Erfindung jedoch nicht begrenzt ist. Die Figuren und die darin dargestellten Größenverhältnisse sind nur schematisch. Es zeigen:
- FIG. 1: eine Rohrbandschleifeinheit nach einer ersten Ausführungsform der Erfindung in einer perspektivischen Ansicht;
- FIG. 2: die Rohrbandschleifeinheit aus FIG.1 in einer Draufsicht;
- FIG. 3: Details der Rohrbandschleifeinheit aus FIG. 1 in einer perspektivischen Schnittansicht;
- FIG. 4a: Details der Rohrbandschleifeinheit aus FIG. 1 in einer perspektivischen Schnittansicht;
- FIG. 4b: Details einer Rohrbandschleifeinheit nach einer weiteren Ausführungsform in einer perspektivischen Schnittansicht;
- FIG. 5a: Details der Rohrbandschleifeinheit aus FIG. 1 in einer Schnittansicht;
- FIG. 5b: Details einer Rohrbandschleifeinheit nach einer weiteren Ausführungsform in einer Schnittansicht;
- FIG. 6a-d: die Bearbeitung eines Rohrs einer Doppelrohranordnung mit der Rohrbandschleifeinheit aus FIG. 1;
- FIG. 7: eine Rohrbandschleifeinheit nach einer weiteren Ausführungsform der Erfindung in einer perspektivischen Ansicht;
- FIG. 8: Details der Rohrbandschleifeinheit aus FIG. 1 in einer Schnittansicht; und
- FIG. 9: eine Variante der Rohrbandschleifeinheit aus FIG. 2.

Gleiche Bezugszeichen bedeuten gleiche Bauteile. Bezugszeichen mit unterschiedlichen Indices geben für Bauteile funktionsgleiche oder ähnliche Bauteile an.

FIG. 1 zeigt eine Rohrbandschleifeinheit 10 zur Bearbeitung rohrförmiger Werkstücke, im Folgenden auch als "Rohrbandschleifer" bezeichnet. Insbesondere ist der Rohrbandschleifer bzw. die Rohrbandschleifeinheit 10 für die Bearbeitung von Rohren einer Doppelrohranordnung 400 geeignet. Die Doppelrohranordnung 400 umfasst ein erstes Rohr 401 und ein parallel dazu verlaufendes weiteres, zweites Rohr 402.

Die Rohrbandschleifeinheit 10 umfasst einen Rahmen 110, eine am Rahmen 110 montierte Rollenanordnung 130, die in der Darstellung auf der Rückseite des Rahmens 110 angebracht ist, eine am Rahmen 110 montierte Antriebseinheit 200, die an der Vorderseite des Rahmens 110 angebracht ist und die Folgenden auch als "Antriebsgerät" bezeichnet wird, sowie eine am Rahmen 110 montierte bewegliche Anordnung 120.

Auf der Rohrbandschleifeinheit 10 ist ein Endlosschleifband 300 montiert, das durch die Rollenanordnung 130 aufgespannt und geführt wird.

Der Rahmen 110 ist im Wesentlichen U-förmig ausgestaltet (vgl. auch FIG. 2) und bildet integral einen ersten Tragarm 111 und einen zweiten Tragarm 112 zur Aufnahme von Rollen der Rollenanordnung 130 aus. Die Tragarme 111 und 112 erstrecken sich von einem Grund 119 des U-förmigen Rahmens weg. Die Tragarme 111 und 112 sind nach innen gebogen. Die freien Enden der Tragarme 111 und 112 sind voneinander beabstandet. Zwischen den Tragarmen 111 und 112 bildet der Rahmen 110 einen Freiraum 113 aus, der sich zum Grund 119 des U-förmigen Rahmens hin erweitert und eine Aussparung für die kollisionsfreie Aufnahme des weiteren Rohrs 402 während der Bearbeitung des ersten Rohrs 401 bereitstellt.

Die Rollenanordnung 130 umfasst eine am freien Ende des ersten Tragarms 111 ortsfest positionierte, aber um eine Drehachse drehbar gelagerte erste Umlenkrolle 131 und eine am freien Ende des zweiten Tragarms 112 ortsfest positionierte, aber um eine Drehachse drehbar gelagerte zweite Umlenkrolle 132. Die Rollenanordnung umfasst ferner eine um eine Drehachse drehbar gelagerte dritte Umlenkrolle 133, die gegenüber dem Rahmen 110 nicht ortsfest, sondern gegen eine Federkraft relativ zum Rahmen beweglich ist. Es handelt sich daher um eine gefederte, dritte Umlenkrolle 133. Ferner umfasst die Rollenanordnung eine ortsfeste, aber um eine Drehachse drehbar gelagerte Antriebsrolle 134. Die Drehachsen der Antriebsrolle 134, der Umlenkrollen 131, 132 und 133 verlaufen parallel und senkrecht zu einer Oberfläche des Rahmens 110, auf der sie montiert sind.

Die gefederte, dritte Umlenkrolle 133 ist drehbar gelagert in einem am Rahmen 110 um eine Achse parallel zur Drehachse der dritten Umlenkrolle 133 schwenkbar gelagerten Federarm 121 der beweglichen Anordnung 120. Die bewegliche Anordnung 120 dient zum Spannen des Endlosschleifbands 300 mithilfe der gefederten dritten Umlenkrolle 133. Die bewegliche Anordnung 120 umfasst den schwenkbar im Rahmen 110 gelagerten Federarm 121, ein Federelement 122, sowie zwei Führungselemente 123, 124. Das Federelement 122 erzeugt die notwendige Kraft zum Spannen des Endlosschleifbands 300 und ist als Druckfeder ausgestaltet. Die beiden Führungselemente 123, 124 dienen als Dorn für die Druckfeder, um sie von innen zu führen und somit am Ausknicken zu hindern. Die beiden Führungselemente 123, 124 sind zueinander linear geführt und bewegbar. Das erste Führungselement 123 ist drehbar gelagert im Federarm 121. Das zweite Führungselement 124 ist drehbar gelagert im Rahmen 110. Das Federelement 122 ist zwischen den beiden Führungselementen 123, 124 verspannt, wobei ein Ende des Federelements 122 über das erste Führungselement 123 auf den Federarm 121 und das andere Ende über das zweite Führungselement 124 auf den Rahmen 110 wirkt. Zum Einstellen der Feder-Vorspannung und/oder einer durch die vollständig komprimierte Feder vorgegebenen Endposition ist ein Verstellmechanismus vorgesehen. Dazu ist im ersten Führungselement 123 ein Einstell-Element 125 vorgesehen, hier ausgeführt als Mutter. Gegenüber sonst üblichen Bauformen mit Schenkelfedern bietet die bewegliche Anordnung 120 Möglichkeiten zum Einstellen der Vorspannung und/oder der Endposition des Federelements 122 und benötigt wenig Platz, speziell wenn (wie dargestellt) das Federelement 122 und die beiden Führungselemente 123, 124 versenkt positioniert sind in einer dafür vorgesehenen Aussparung des Rahmens 110.

Die Antriebsrolle 134 ist befestigt an einer Antriebswelle 202 der Antriebseinheit 200 und dient zum reibschlüssigen Übertragen der Antriebsenergie von der Antriebseinheit 200 auf das Endlosschleifband 300. Während die Antriebsrolle 134 dem Antreiben und Umlenken des Endlosschleifbandes 300 dient, dienen die ersten und zweiten Umlenkrollen 131 und 132 lediglich der Umlenkung bzw. Führung des Endlosschleifbands 300. Die dritte, gefederte Umlenkrolle 133 dient der Umlenkung und Spannung des Endlosschleifbands 300. Mithilfe dieser Rollenanordnung 130 wird das Endlosschleifband 300 somit gespannt, geführt und angetrieben zur Bearbeitung der Oberfläche des ersten Rohrs 401. Die Rollen sind hierbei so angeordnet, dass der frei zugängliche Bereich des Endlosschleifbands 300 für die Bearbeitung des ersten Rohrs 401, auch als "Schleifbereich" bezeichnet, zwischen der ersten Umlenkrolle 131 und der zweiten Umlenkrolle 132 liegt und es bei der Bearbeitung des ersten Rohrs 401 keine Kollision mit dem weiteren Rohr 402 gibt.

Das Endlosschleifband 300 weist eine erste Seite 302 auf, welche unbeschichtet ist und im Folgenden als "Rückseite" bezeichnet wird, sowie eine zweite Seite in Form einer mit Schleifkörnern beschichtete Bearbeitungsseite 301 zum Schleifen des ersten Rohrs 401. Die Umlenkrollen 131, 132, 133 und und die Antriebsrolle 134 der Rollenanordnung 130 sind so angeordnet, dass das Endlosschleifband 300 alle Umlenkrollen 131, 132, 133 und die Antriebsrolle 134 mit nur einer Seite des Endlosschleifbandes umschlingt, nämlich seiner unbeschichteten Rückseite 302. Die Antriebsrolle 134 wird mit einem Umschlingungswinkel alpha (FIG. 2) umschlungen. Der aus FIG. 2 besser ersichtliche Umschlingungswinkel alpha beträgt ca. 110°. FIG. 2 zeigt diesbezüglich, dass die Umlenkrollen 131, 132, 133 und die Antriebsrolle134 der Rollenanordnung in einer Viereck-Anordnung angeordnet sind. Dabei ist der Abstand zwischen der Antriebsrolle 134 und der dritten, gefederten Umlenkrolle 133 in der in FIG. 2 dargestellten Draufsicht auf den Rahmen 110 entlang der Drehachsen der Rollen größer als der Abstand zwischen der ersten und der zweiten Umlenkrolle 131, 132 an den Tragarmen 111 und 112. Zudem liegen in der Betrachtungsebene der FIG. 2 die erste und zweite Umlenkrolle 131, 132 in einem Bereich, der zwischen der Antriebsrolle 134 und der dritten, gefederten Umlenkrolle 133 aufgespannt ist. Das durch die Mittelpunkte der Umlenkrollen 131, 132, 133 und der Antriebsrolle134 gebildete Viereck hat hier hierbei ungefähr die Form eines gleichschenkligen Trapezes. Gedachte Verbindungslinien zwischen den Mittelpunkten der Antriebsrolle 134 und der ersten Umlenkrolle 131 und zwischen den Mittelpunkten der dritten Umlenkrolle 133 und der zweiten Umlenkrolle 132 bilden die beiden ungefähr gleich langen Schenkseiten des Trapezes. Gedachte Verbindungslinien zwischen den Mittelpunkten der Antriebsrolle 134 und der dritten Umlenkrolle 133 und zwischen den Mittelpunkten der ersten Umlenkrolle 131 und der zweiten Umlenkrolle 132 bilden ungefähr parallele Grundseiten des Trapezes.

Die Umschlingung aller Umlenkrollen 131, 132, 133 und der Antriebsrolle 134 mit der Rückseite 302 des Endlosschleifbands 300 verringert den Verschleiß aller Komponenten, denn die zum Schleifen gedachte Oberfläche auf der Bearbeitungsseite 301 des Endlosschleifbands läuft nicht auf der Oberfläche der Umlenkrollen 131, 132, 133 und der Antriebsrolle 134 ab. Der gewählte Umschlingungswinkel alpha ist so gewählt, dass ein Durchdrehen der Antriebsrolle 134 bei ungünstigen Verhältnissen (Nässe) verhindert wird.

Das Antriebsgerät bzw. die Antriebseinheit 200 ist ein Akku-betriebenes Winkelschleifgerät, ähnlich wie es in bisher bekannten Rohrbandschleifern und/oder für andere Schleif-, Trenn- oder Polieraufgaben verwendet wird. Es umfasst ein Gehäuse 201, die Antriebswelle 202, ein Winkelgetriebe 203, eine Motorwelle 204, einen Motor 205, ein Steuerelement zum Steuern (Ein- und Ausschalten) der Antriebseinheit in Form eines Schalters 206 und einen Akku als Energiequelle 208. Antriebswelle 202 und Motorwelle 204 sind im Gehäuse 201 drehbar gelagert, 90° zueinander versetzt und über das Winkelgetriebe 203 verbunden zur Übertragung des Antriebsmoments vom Motor 205 zur Antriebswelle 202.

An der Antriebswelle 202 ist über ein als Adapterwelle 1341 ausgestaltetes Kopplungsmittel (siehe FIG. 5a) die Antriebsrolle 134 zur Weiterleitung der Antriebsenergie an das Endlosschleifband 300 befestigt. Das Gehäuse 201 der Antriebseinheit 200 ist am Rahmen 110 mithilfe eines ersten Befestigungsmittels 116 im Bereich der Antriebswelle 202 befestigt. Das erste Befestigungsmittel 116 ist ausgestaltet als Klemme mit Schlitz und Klemmschraube (besser sichtbar in der Ausführungsform nach FIG. 7, dort ist die Antriebseinheit ausgeblendet). Zusätzlich ist das Gehäuse 201 der Antriebseinheit 200 auch noch mit einem weiteren, zweiten Befestigungsmittel 117 am Rahmen 110 befestigt.

Die beiden Befestigungsmittel 116, 117 sind in einem Abstand zueinander angeordnet (vgl. FIG. 1), der zu einer hohen Stabilität der Befestigung der Antriebseinheit beiträgt, was im Normalbetrieb unerwünschte Vibrationen reduziert, aber auch dafür sorgt, dass die Rohrbandschleifeinheit 10 auch ein versehentliches Fallenlassen unbeschadet übersteht.

Bei aus dem Stand der Technik bekannten Rohrbandschleifeinheiten dient das Gehäuse 201 der Antriebseinheit auch zum Halten der ganzen Rohrbandschleifeinheit im Betrieb. Regulär würde das Gehäuse in einem Griffbereich 207 gehalten werden, welcher sich nahe des Schalters 206 am Gehäuse 201 befindet. Die Bezeichnung "Griffbereich" ist gewählt, um zu verdeutlichen, dass bei den aus dem Stand der Technik bekannten Rohrbandschleifeinheiten der Benutzer die Rohrbandschleifeinheit normalerweise in diesem Bereich halten würde. Bei der dargestellten Ausführungsform ist dieser Bereich nicht zum Greifen und Halten gedacht. Dazu dienen Haltegriffe 114, 115, die an gegenüberliegenden Seiten des Rahmens 110 seitlich außerhalt des Rahmenumrisses angeordnet sind. Das zweite Befestigungsmittel 117 der dargestellten Ausführungsform der Erfindung ist so ausgestaltet, dass es zwar die direkte Bedienung des Schalters 206 zum Ein - und Ausschalten der Antriebseinheit 200 ermöglicht. Gleichzeitig ist das zweite Befestigungsmittel 117 aber auch so gestaltet, dass es das Greifen der Rohrbandschleifeinheit 10 im Griffbereich 207 behindert und unergonomisch macht. Dazu erstreckt sich das zweite Befestigungsmittel 117 in Form eines Bügels über die Außenseite des Gehäuses 201 und umgreift, bzw. umschlingt es somit vollständig bzw. ist nach außen exponiert. Das reduziert das Risiko von Fehlbedienungen, denn der Benutzer ist dazu angehalten, die Rohrbandschleifeinheit 10 an den zwei Haltegriffen 114, 115 zu halten.

Zum präzisen Führen der Rohrbandschleifeinheit 10 durch den Benutzer während der Bearbeitung des ersten Rohrs 401 ist am Rahmen 110 der erste Haltegriff 114 für die erste Hand des Benutzers und zusätzlich der weitere zweite Haltegriff 115 für die zweite Hand des Benutzers vorgesehen. Bei aus dem Stand der Technik bekannten Rohrbandschleifeinheiten ist bekannt, einen einzelnen Haltegriff vorzusehen, während die andere Hand die Rohrbandschleifeinheit im Griffbereich (hier bei 207) der Antriebseinheit fasst. Der erste Haltegriff 114 ist im Bereich der gefederten, dritten Umlenkrolle 133 angeordnet, während der zweite Haltegriff 115 im Bereich der Antriebsrolle 134 vorgesehen ist. Die Position beider Haltegriffe 114, 115 ist so gewählt, dass eine gedachte Verbindungslinie V zwischen ihnen nahe des Masseschwerpunkts S (dargestellt in FIG. 2) der Rohrbandschleifeinheit 10 verläuft, bevorzugt innerhalb eines Bereichs B, wie es in FIG. 9 gezeigt ist. So wird eine optimale Handhabung der Rohrbandschleifeinheit 10 ermöglicht. Um das Ein- und Ausschalten der Antriebseinheit 200 auch mit beiden Händen an den Haltegriffen 114, 115 zu ermöglichen, ist an einem der Haltegriffe 115 ein zusätzliches Steuerelement 1151 in Form eines Schalters vorgesehen sein, welcher mit dem Schalter 206 der Antriebseinheit wirkverbunden ist. Dies kann z.B. mechanisch über einen Seilzug oder eine hydraulische Leitung erfolgen. Das Steuerelement 1151 kann auch direkt elektrisch verbunden sein mit dem Motor 205 und/oder einer Motorsteuerung der Antriebseinheit 200. Es ist auch möglich, den Schalter 206 so auszugestalten, dass er in der eingeschalteten Position arretierbar ist. In einem solchen Fall könnte auf das Steuerelement 1151 bzw. den zusätzlichen Schalter verzichtet werden. Jedoch kann es die Ergonomie erhöhen.

FIG.2 zeigt die Rohrbandschleifeinheit 10 aus FIG. 1 in einer Draufsicht auf den Rahmen 110 entlang der Drehachsen der Rollenanordnung 130. Dargestellt ist die Rückseite des Rahmens 110. Die Rohrachsen der Rohre 401, 402 der Doppelrohranordnung 400 liegen parallel zu den Drehachsen der Rollenanordnung 130 und somit auch senkrecht zur Betrachtungsebene. Mit einer gestrichelten Linie ist eine Verbindungslinie zwischen den Drehachsen der Antriebsrolle 134 und der gefederten, dritten Umlenkrolle 133 eingezeichnet. Ein Richtungsvektor V2 verläuft entlang dieser Linie. Mit einer gestrichelten Linie ist die Verbindungslinie V zwischen den Zentren der Haltegriffe 114 und 115 eingezeichnet. Mit einer gestrichelten Linie ist zudem die Hauptachse der Antriebseinheit 200, welche entlang der Drehachse der Motorwelle 204 verläuft, eingezeichnet. Ein Richtungsvektor V1 verläuft entlang dieser Line.

Der Masseschwerpunkt S der Rohrbandschleifeinheit 10 liegt ungefähr auf der gedachten Verbindungslinie V zwischen den beiden Haltegriffen 114, 115, zumindest in einem Bereich, der durch (nur in FIG. 9 eingezeichnete) Linien aufgespannt wird, die von dem ersten und dem zweiten Haltegriff 114, 115 bis zu maximal +/- 20 Grad, bevorzugt bis zu maximal +/-10 Grad, zu der direkten Verbindungslinie V zwischen dem ersten und dem zweiten Haltegriff 114, 115 abweichen.

Das aktuell bearbeitete erste Rohr 401 der Doppelrohranordnung 400 wird vom Endlosschleifband 300 mit dessen Bearbeitungsseite 301 im Bereich (Schleifbereich) zwischen der ersten ortsfesten Umlenkrolle 131 und der zweiten ortsfesten Umlenkrolle 132 mit einem Rohr-Umschlingungswinkel beta umschlungen. Dargestellt ist eine mittige Position des ersten Rohres 401 im Schleifbereich, wobei ein erster Abstand x1 von der ersten ortsfesten Umlenkrolle 131 zum ersten Rohr 401 ungefähr gleich gross ist wie ein zweiter Abstand x2 von der zweiten ortsfesten Umlenkrolle 132 zum ersten Rohr 401. Der Rohr-Umschlingungswinkel beta beträgt ungefähr 60°, was charakteristisch für das Ende einer Rohrbearbeitung, also das Finish, ist. Das zweite Rohr 402 hat denselben Durchmesser D wie das erste Rohr 401 und ist von diesem mit dem Abstand a beabstandet. Der Abstand a beträgt im dargestellten Ausführungsbeispiel 25 mm, während der Durchmesser D der Rohre 401 und 402 114mm beträgt. Die Maße sind genormt bei Fernwärme-Doppelrohren nach EN15698. Die durch den Freiraum 113 bereitgestellte Aussparung im Rahmen 110 ist gross genug gewählt, dass es keine Kollision der Rohrbandschleifeinheit 10 mit dem zweiten Rohr 402 gibt, auch wenn das erste Rohr 401 vollumfänglich bearbeitet wird (sichtbar in FIG 6a bis FIG 6d). Das Endlosschleifband 300 umschlingt alle Rollen der Rollenanordnung 130 auf seiner Rückseite 302.

Die Rohrbandschleifeinheit 10 wird mit beiden Händen an den dafür vorgesehenen Haltegriffen 114, 115 geführt, d.h., nicht mit einer Hand am Gehäuse der Antriebseinheit 200.

Die Antriebseinheit 200 ist auf der von der Rollenanordnung abgewandten Seite des Rahmens 110 angeordnet und ragt in der Draufsicht nicht über den Rand des Rahmens 110 in den Bereich des Freiraums 113 hinein. Das antriebsrollenseitige Ende der Antriebseinheit 200 überlappt vollständig mit dem Umriss des Rahmens 110. Das antriebsrollenseitige Ende der Antriebseinheit 200 liegt so vollständig innerhalb des Umrisses des Rahmens 110. Der Umriss des Akkus 208 überlappt zumindest teilweise mit dem Umriss des Rahmens 110, liegt also innerhalb des Umrisses des Rahmens 110. Der Winkel gamma, welcher definiert ist als Winkel zwischen einem ersten Richtungsvektor V1 vom Winkelgetriebe 203 entlang der Drehachse der Motorwelle 204 und einem zweiten Richtungsvektor V2 von der Antriebsrolle 134 zur gefederten, dritten Umlenkrolle 133, ist mit ca. 10° gezeichnet und somit deutlich kleiner als in bisher bekannten Geräten. Diese kompakte Anordnung der Antriebseinheit 200 in der Rohrbandschleifeinheit 10 ermöglicht auch die Bearbeitung von Doppelrohranordnungen in engen Gräben mit geringem Abstand zum Boden und den Seitenwänden und erhöht die Benutzerfreundlichkeit bei der Bedienung und beim Transport.

FIG. 9 zeigt eine alternative Anordnung des Masseschwerpunkts S in dem bereits in Bezug auf FIG. 2 angesprochenen Bereich. In FIG. 9 ist gegenüber FIG. 2 lediglich die Anordnung des Masseschwerpunkts S verschoben in Richtung Freiraum 113. Die übrigen Merkmale sind wie in FIG. 2. Der Masseschwerpunkt S der Rohrbandschleifeinheit 10 liegt nahe der gedachten Verbindungslinie V zwischen den beiden Haltegriffen 114, 115 in einem Bereich B, der durch fett eingezeichnete Linien L aufgespannt wird und der durch unterbrochene Linien schraffiert ist. Vom ersten Haltegriff 114 erstrecken sich zwei Linien L jeweils unter einem Winkel delta zur Verbindungslinie V. Der Winkel delta zwischen der Verbindungslinie V und jeder der beiden Linien L beträgt jeweils bis zu maximal +/- 20 Grad, bevorzugt bis zu maximal +/-10 Grad. Vom zweiten Haltegriff 115 erstrecken sich ebenfalls zwei Linien L jeweils unter einem Winkel delta zur Verbindungslinie V. Der Winkel delta zwischen der Verbindungslinie und jeder der beiden Linien L beträgt auch hier jeweils bis zu maximal +/- 20 Grad, bevorzugt bis zu maximal +/-10 Grad. Die vom ersten Haltegriff 114 ausgehenden Linien L treffen jeweils mit einer der vom zweiten Haltegriff 115 ausgehenden Linien L zusammen und spannen so den Bereich B auf. Aus darstellungstechnischen Gründen sind die Linien L für die Definition des Bereichs B mit noch kleineren Winkeln delta eingezeichnet, mit ca. +-5°.

FIG. 3 zeigt in einer perspektivischen Schnittansicht Details des zweiten Haltegriffs 115 der Rohrbandschleifeinheit aus FIG. 1. Die Schnittebene läuft durch die Hauptachse des zweiten Haltegriffs 115. Das zusätzliche Steuerelement (1151, Fig. 1) ist nicht dargestellt.

Zur weiteren Verbesserung der Führungsqualität sind beide Haltegriffe 114, 115 (siehe FIG. 1) drehbar gelagert um ihre Längsachse. Der Drehwiderstand der Haltegriffe ist einstellbar. Hierzu ist, wie FIG. 3 zeigt, am Rahmen 110 eine Welle 1152 befestigt, die zur Verringerung des Gewichts innen hohl ausgeführt ist. Der dargestellte zweite Haltegriff 115 ist drehbar auf der Welle 1152 gelagert. Um die Drehbewegung zu dämpfen bzw. den Drehwiderstand des zweiten Haltegriffs 115 einzustellen, ist als Mittel 1153 ein als Tellerfeder ausgeführtes Brems- und Federelement vorgesehen. Die Dämpfung ist durch den Benutzer über ein Einstell-Element 1154, hier ausgeführt als Schraubelement mit zwei Stiftbohrungen als Antrieb, einstellbar. Alternativ und/oder ergänzend zur dargestellten Bauform kann auch auf die Tellerfeder verzichtet werden und der Haltegriff 115 aus elastischem Material gefertigt werden, so dass dieser die Funktion des Brems- und Federelements 1153 mit übernimmt. Auch können in Umfangsrichtung wirkende Klemmringe für die Dämpfung der Drehung verwendet werden, bevorzugt einstellbar über Stellschrauben.

FIG. 4a zeigt Details der Rohrbandschleifeinheit 10 aus Fig. 1 in einer perspektivischen Schnittansicht, mit der Schnittebene durch die Hauptachse der Führungselemente 123, 124 in der beweglichen Anordnung 120 zur Lagerung der gefederten, dritten Umlenkrolle 133. Die Antriebseinheit 200 und die Befestigungsmittel 116, 117 sind ausgeblendet, für bessere Sichtbarkeit der relevanten Elemente.

Das erste Führungselement 123 ist drehbar gelagert im Federarm 121. Das zweite Führungselement 124 ist drehbar gelagert im Rahmen 110. Das erste Führungselement 123 ist auf der seinem Drehgelenk entgegengesetzten Seite rohrförmig ausgebildet und nimmt in seinem Inneren das zweite Führungselement 124 auf, wodurch die beiden Führungselemente 123, 124 zueinander linear geführt sind. Das als Druckfeder ausgeführte Federelement 122 wird durch beide Führungselemente 123, 124 geführt und dadurch am Ausknicken gehindert. Die Kraftübertragung von der Druckfeder 122 über das zweite Führungselement 124 in Richtung Rahmen 110 erfolgt direkt über einen Anschlag/Absatz im zweiten Führungselement 124. Die Kraftübertragung von der Druckfeder 122 über das erste Führungselement 123 in Richtung Federarm 121 erfolgt über ein axial entlang des ersten Führungselements 123 verschiebbares Einstell-Element 125, hier ausgeführt als Mutter. Alternativ dazu kann auch auf dieser Seite ein direkter Anschlag/Absatz im ersten Führungselement 123 verwendet werden. In diesem Fall wird die Einstellbarkeit der Feder-Vorspannung über Distanzstücke realisiert, oder es wird komplett darauf verzichtet.

Das Federelement 122 und die beiden Führungselemente 123, 124 sind am Ende des Federarms 121 im Bereich der gefederten, dritten Umlenkrolle 133 angeordnet und in einer Aussparung des Rahmens 110 versenkt angeordnet. Dabei erstrecken sich die beiden Führungselemente 123, 124 entlang des zweiten Tragarms 112 in Richtung der zweiten Umlenkrolle 132. Diese Bauform ist sehr kompakt und ragt nicht aus dem Rahmen 110 heraus.

FIG. 4b zeigt eine alternative Ausführung der beweglichen Anordnung 120a in einer alternativen Ausführung der Rohrbandschleifeinheit 10a. Die dargestellten Führungselemente 123a, 124a der beweglichen Anordnung 120a zur Lagerung der gefederten, dritten Umlenkrolle 133 sind in einer perspektivischen Schnittansicht dargestellt, mit der Schnittebene durch die Hauptachse der Führungselemente 123a, 124a. Auch hier sind die Antriebseinheit 200 und die Befestigungsmittel 116, 117 ausgeblendet.

Das Einstell-Element 125a, ausgeführt als Flügelmutter, die ohne Werkzeug bedienbar ist, ist gut zugänglich für den Benutzer außerhalb des Rahmens 110 angeordnet. Statt einer Flügelmutter sind alternative Bauformen (z.B. Sterngriff, Rändelmutter) denkbar. Anders als bei der Ausführungsform in FIG. 4a ist hier das Drehgelenk des ersten Führungselements 123a ungefähr in der Mitte des Federarms 121a angeordnet und nur das erste Führungselement 123a ist länglich ausgeführt. Das zweite Führungselement 124a ist hier eine kurze Welle, die im Rahmen drehbar ist und über eine Bohrung für das erste Führungselement 123a verfügt. Die kurze Welle dient auch als Anschlag für die Druckfeder 122a, welche aufgrund des hier kürzeren Hebelarms eine grössere Drahtstärke und eine kürzere Länge aufweist als die Druckfeder 122 bei der Ausführungsform in FIG 4a. Die Druckfeder 122a wird nur durch das erste Führungselement 123a von innen geführt und somit am Ausknicken gehindert.

FIG. 5a zeigt Details der Rohrbandschleifeinheit 10 aus FIG. 1 in einer perspektivischen Schnittansicht, mit der Schnittebene durch die Hauptachse der Antriebswelle 202 bzw. der Antriebsrolle 134. Die Antriebsrolle 134 ist mithilfe einer Adapterwelle 1341 an der Antriebswelle 202 der Antriebseinheit 200 befestigt. Das Gehäuse der Antriebseinheit 200 ist mithilfe des ersten Befestigungsmittels 116 und des zweiten Befestigungsmittels 117 am Rahmen 110 fixiert (vgl. FIG. 1). FIG. 5a zeigt Details einer Rohrbandschleifeinheit 10, die insbesondere in Kombination mit einem daran montierten Antriebsgerät bzw. einer daran montieren Antriebseinheit 200 verkauft werden kann.

FIG. 5b zeigt Details einer alternativen Rohrbandschleifeinheit 10b, der als Anbausatz verkauft werden kann und der an eine separat bereitgestellte Antriebseinheit 200a angeschlossen werden kann. Die dargestellte Ausführungsform ist ähnlich der in FIG. 5a, weist aber ein Kopplungsmittel 1341a für das Verbinden der Antriebseinheit 200a mit der Antriebsrolle 134 auf, im Folgenden auch bezeichnet als "alternative Adapterwelle". Diese alternative Adapterwelle 1341a ist ähnlich aufgebaut wie die Adapterwelle 1341 in Fig. 5a, allerdings drehbar gelagert auch im Rahmen 110 der Rohrbandschleifeinheit 10b und dafür ausgelegt, das Verbinden und/oder Entfernen der Antriebseinheit 200a durch den Benutzer zu ermöglichen. Die alternative Adapterwelle 1341a wurde hier mittels einer Ausgleichskupplung 1343 mit der Antriebswelle 202a einer separat bereitgestellten und mit der Rohrbandschleifeinheit 10b gekoppelten Antriebseinheit 200a verbunden. FIG. 5b ist eine Darstellung in einer perspektivische Schnittansicht, mit der Schnittebene durch die Hauptachse der beiden Wellen 1341a, 202a.

Anders als bei der in FIG. 5a gezeigten Ausführungsform, in welcher die Antriebsrolle 134 nur mit der Antriebseinheit 200 physisch verbunden ist, ist hier die Antriebsrolle 134 mithilfe der alternativen Adapterwelle 1341a und eines Kugellagers 1342 drehbar im Rahmen 110 gelagert. Die Übertragung des Drehmoments von der Antriebswelle 202a der Antriebseinheit 200a auf die alternative Adapterwelle 1341a erfolgt über eine Ausgleichskupplung 1343. Die entsprechenden Befestigungsmittel 116a, 117a sind etwas grösser ausgeführt als bei der anderen Ausführungsform nach FIG.5a. Wenn die Befestigungsmittel 116a, 117a elastisch und/oder anpassbar ausgeführt sind und/oder alles hochgenau toleriert ist, kann auf die Ausgleichskupplung 1343 verzichtet werden oder diese vereinfacht ausgeführt werden. Auch möglich ist die Lagerung der alternativen Adapterwelle 1341a im Rahmen 110 mit zwei Kugellagern 1342, statt nur einem.

FIG. 6a bis 6d zeigen die Bearbeitung des ersten Rohres 401 der Doppelrohranordnung aus FIG. 1 mit der Rohrbandschleifeinheit 10 aus FIG. 1, in vier verschiedenen Positionen zur Veranschaulichung eines bevorzugten Arbeitsablaufs zur vollständigen Bearbeitung des ersten Rohrs 401. Die Darstellung ist in einer Draufsicht auf den Rahmen 110. Die Betrachtungsebene liegt senkrecht zu den Rohrachsen der Doppelrohranordnung 400 und den Drehachsen der Rollenanordnung 130, ähnlich wie in FIG. 2 aber mit der entgegengesetzten Blickrichtung. Zur besseren Verständlichkeit sind in diesen Figuren nur diejenigen Elemente mit Bezugszeichen bezeichnet, welche für die Beschreibung der vollumfänglichen Bearbeitung relevant sind.

FIG. 6a und FIG. 6b zeigen die Bearbeitung eines ersten Bearbeitungsbereichs 410 am ersten Rohr 401, welcher dem zweiten Rohr 402 zugewandt ist. Hierbei wird die Rohrbandschleifeinheit 10 so positioniert, dass das an ihm angebrachte Endlosschleifband 300 zwischen dem ersten Rohr 401 und dem zweiten Rohr 402 liegt. Die Rohrbandschleifeinheit 10 wird hierbei im eingeschalteten Zustand zwischen den beiden in FIG. 6a und FIG. 6b gezeigten Extrempositionen bewegt. FIG. 6a und 6b zeigen jeweils die Stellung der Rohrbandschleifeinheit 10 in den Extrempositionen. In der ersten Extremposition in FIG. 6a wird - wie gezeigt - der Bearbeitungsbereich 412a auf der Oberfläche des Rohres 401 mittels des Endlosschleifbandes 300 bearbeitet. In der zweiten Extremposition in FIG. 6b wird - wie gezeigt - der Bearbeitungsbereich 412b auf der Oberfläche des Rohres 401 mittels des Endlosschleifbandes 300 bearbeitet. Die Extrempositionen definieren die beiden Endpositionen des ersten Bearbeitungsbereichs 410. In der ersten Extremposition gemäss FIG. 6a ist der Abstand x2 zwischen der zweiten ungefederten Umlenkrolle 132 und dem ersten Rohr 401 so klein wie möglich und das zweite Rohr 402 liegt entweder am Endlosschleifband 300 an (wie dargestellt) oder bei anderen Rohrdimensionen an der ersten ungefederten Umlenkrolle 131, einer in deren Nähe befestigten Anschlagscheibe 1312 (FIG. 8) oder am ersten Tragarm 111. In der zweiten Extremposition gemäss FIG. 6b ist es ähnlich, allerdings mit dem Abstand x1 zwischen der ersten ungefederten Umlenkrolle 131 und dem ersten Rohr 401 so klein wie möglich. Der erste Bearbeitungsbereich 410 ergibt sich aus den aktuellen Bearbeitungsbereichen 412a, 412b in den beiden gezeichneten Extrempositionen (FIG. 6a und FIG. 6b) und den (nicht dargestellten) Zwischenpositionen dazwischen.

FIG. 6c und FIG. 6d zeigen die Bearbeitung des zweiten Bearbeitungsbereichs 411 am ersten Rohr 401, welcher dem zweiten Rohr 402 abgewandt ist. Hierbei wird die Rohrbandschleifeinheit 10 so positioniert, dass das an ihm befestigte Endlosschleifband 300 ausserhalb der beiden Rohre 401, 402 liegt. Die Rohrbandschleifeinheit 10 wird hierbei im eingeschalteten Zustand zwischen den beiden in FIG. 6c und FIG. 6d gezeigten Extrempositionen bewegt. FIG. 6c und 6d zeigen jeweils die Stellung der Rohrbandschleifeinheit 10 in den Extrempositionen. In der ersten Extremposition in FIG. 6c wird - wie gezeigt - der Bearbeitungsbereich 412c auf der Oberfläche des Rohres 401 mittels des Endlosschleifbandes 300 bearbeitet. In der zweiten Extremposition in FIG. 6d wird - wie gezeigt - der Bearbeitungsbereich 412d auf der Oberfläche des Rohres 401 mittels des Endlosschleifbandes 300 bearbeitet. In der ersten ExtremPosition gemäss FIG. 6c ist der Abstand x2 zwischen der zweiten ungefederten Umlenkrolle 132 und dem ersten Rohr 401 so klein wie möglich und das zweite Rohr 402 liegt entweder am zweiten Tragarm 112 an (wie dargestellt) oder bei anderen Rohrdimensionen an der zweiten ungefederten Umlenkrolle 132 oder einer in deren Nähe befestigten Anschlagscheibe 1312 (FIG. 8). In der zweiten Extremposition gemäss FIG. 6d ist es ähnlich, allerdings mit dem Abstand x1 zwischen der ersten ungefederten Umlenkrolle 131 und dem ersten Rohr 401 so klein wie möglich und dem ersten Tragarm 111 (oder der ersten ungefederten Umlenkrolle 131) anliegend am ersten Rohr. Der zweite Bearbeitungsbereich 411 ergibt sich aus den aktuellen Bearbeitungsbereichen 412c, 412d in den beiden gezeichneten Extrempositionen (FIG. 6c und FIG. 6d) und den (nicht dargestellten) Zwischenpositionen dazwischen.

Der Rohr-Umschlingungswinkel beta ist in allen Teilfiguren 6a bis 6d mit 30° eingezeichnet, was charakteristisch für das Ausschleifen von lokalen Beschädigungen ist.

Bereits bei diesem relativ kleinen Rohr-Umschlingungswinkel beta überlappen sich die beiden Bearbeitungsbereiche 410, 411; d.h. das Rohr kann vollständig bearbeitet werden. Bei grösseren Rohr-Umschlingungswinkeln (fürs Finish) und/oder bei kleineren Rohrdurchmessern als hier gezeichnet (D=1 14mm) überlappen sich die Bearbeitungsbereiche 410, 411 noch etwas weiter.

Fig. 7 zeigt eine Rohrbandschleifeinheit 10c nach einer Ausführungsform, die gegenüber der in FIG. 1 dargestellten Ausführungsform weitere vorteilhafte Elemente vorsieht. Zu besseren Sichtbarkeit ist die Antriebseinheit 200 ausgeblendet.

Die Ausführungsform sieht ein Schutzblech 118 vor, um die Hände des Benutzers vor Verletzungen durch das bewegte Endlosschleifband 300 zu schützen. Bevorzugt (und dargestellt) erstreckt sich das Schutzblech 118 über den vollen Bereich des Rahmens 110 zwischen den Haltegriffen 114 und 115 und noch weiter entlang der beiden Tragarme 111 und 112. Durch die Abdeckung des vollen Bereichs wird der Benutzer noch besser geschützt und die Ausbreitung des Schleifstaubs minimiert.

Ferner ist ein Mechanismus für den vereinfachten Austausch des Endlosschleifbands vorgesehen. Um das Endlosschleifband 300 zu wechseln, muss der Federarm 121 mit der daran befestigten gefederten, dritten Umlenkrolle 133 entgegen der Federkraft bewegt werden. Hierbei ist es vorteilhaft, den Federarm 121 einfach in eine Position zu bringen, bei der die Druckfeder 122 gespannt ist, und den Federarm 121 in dieser Position zu fixieren. Hierzu ist ein Öffnungsmechanismus 126 vorgesehen. Dieser besteht aus einem drehbar im Rahmen gelagerten Exzenterarm mit einem als Kurvenscheibe geformten ersten Bereich, welcher am Federarm 121 abrollt, und einem als Hebel geformten zweiten Bereich für die Bedienung durch den Benutzer. Für die Fixierung in beiden Endpositionen ist eine Zugfeder so positioniert, dass ihre grösste Länge in der Mitte der Bewegung des Exzenterarms erreicht wird. Alternativ dazu können auch andere Fixierelemente für die Endpositionen des Exzenterarms verwendet werden, beispielsweise Magnete und/oder federnde Druckstücke mit Einrast-Löchern im Rahmen.

Zur besseren Stabilität des Federarms 121 ist zusätzlich ein Führungselement 127 vorgesehen, hier ein im Rahmen 110 fixierter Zylinderstift, welcher den Federarm 121 über ein Langloch führt. Dieses zusätzliche Führungselement 127 unterstützt das Drehlager des Federarms 121 im Rahmen 110 und schützt dieses vor Überbeanspruchung, beispielweise wenn die Rohrbandschleifeinheit 10c unbeabsichtigt zu Boden fällt.

Auch besser sichtbar in FIG. 7 als in FIG. 1 sind die beiden Befestigungsmittel 116, 117 für die Antriebseinheit 200 (ausgeblendet in FIG. 7, dargestellt in FIG. 1).

Fig. 8 zeigt Details der Rohrbandschleifeinheit 10 aus FIG. 1 in einer perspektivischen Schnittansicht, mit der Schnittebene durch die Hauptachse der ersten ortsfesten Umlenkrolle 131.

Die erste ortsfeste Umlenkrolle 131 ist über zwei Kugellager 1314 drehbar gelagert in einer am ersten Tragarm 111 des Rahmens 110 fixierten Welle 1313. Um das Endlosschleifband 300 auch seitlich zu führen, sind auf beiden Seiten der ersten ortsfesten Umlenkrolle 131 Bordscheiben 1311 ausgeformt, welche mit der ersten Umlenkrolle 131 drehen. Weiter ausserhalb der Bordscheiben 1311 sind auf beiden Seiten Anschlagscheiben 1312 vorgesehen, welche an der Welle 1313 fixiert sind und somit nicht mit der ersten ortsfesten Umlenkrolle 131 mitdrehen. Die zweite ortsfeste Umlenkrolle 132 ist identisch aufgebaut wie die erste ortsfeste Umlenkrolle 131.

Die nicht mitdrehenden Anschlagscheiben 1312 in den beiden ortsfesten Umlenkrollen 131,132 weisen einen etwas grösseren Durchmesser auf als die Bordscheiben 1311 und verhindern somit, dass die Rohre 401, 402 durch die drehenden Bordscheiben 1311 beschädigt werden, wenn die ortsfesten Umlenkrollen 131,132 nahe zum ersten Rohr 401 geführt werden zum Erreichen der Extrempositionen (FIG. 6a bis 6d) bzw. der Minimierung des dort gezeigten Abstands x1, x2 zwischen dem Rohr und der entsprechenden ortsfesten Umlenkrolle 131, 132.

### Bezugszeichenliste

- 10, 10a-c: Rohrbandschleifeinheit (Rohrbandschleifer)
- 110: Rahmen
- 111: erster Tragarm
- 112: zweiter Tragarm
- 113: Freiraum (Aussparung)
- 114: erster Haltegriff
- 115: zweiter Haltegriff
- 1151: Steuerelement (Schalter)
- 1152: Welle
- 1153: Mittel (zum Einstellen eines Drehwiderstands) (Brems- und FederElement)
- 1154: Einstell-Element
- 116, 116a: erstes Befestigungsmittel
- 117, 117a: zweites Befestigungsmittel
- 118: Schutzblech
- 119: Grund (des U-förmigen Rahmens)
- 120, 120a: bewegliche Anordnung
- 121, 121a: Federarm
- 122, 122a: Federelement (Druckfeder)
- 123, 123a: erstes Führungselement (drehbar gelagert im Federarm)
- 124, 124a: zweites Führungselement (drehbar gelagert im Rahmen)
- 125, 125a: Einstell-Element (Mutter)
- 126: Öffnungsmechanismus
- 127: Führungselement
- 130: Rollenanordnung
- 131: erste Umlenkrolle (ortsfest)
- 1311: Bordscheibe
- 1312: Anschlagscheibe
- 1313: Welle
- 1314: Kugellager
- 132: zweite Umlenkrolle (ortsfest)
- 133: dritte Umlenkrolle (gefedert)
- 134: Antriebsrolle
- 1341: Adapterwelle
- 1341a: Kopplungsmittel (vom Benutzer lösbare alternative Adapterwelle)
- 1342: Kugellager
- 1343: Ausgleichskupplung
- 200, 200a: Antriebseinheit (Antriebsgerät)
- 201: Gehäuse
- 202, 202a: Antriebswelle
- 203: Winkelgetriebe
- 204: Motorwelle
- 205: Motor
- 206: Schalter
- 207: Griffbereich
- 208: Akku (Energiequelle)
- 300: Endlosschleifband (Schleifband-Ring)
- 301: Bearbeitungs-Seite (Vorderseite, beschichtet mit Körnern)
- 302: erste Seite (Rückseite)
- 400: Doppelrohranordnung
- 401: erstes rohrförmiges Werkstück (erstes Rohr)
- 402: zweites rohrförmiges Werkstück (zweites Rohr)
- 410: erster Bearbeitungsbereich
- 411: zweiter Bearbeitungsbereich
- 412a-d: Aktueller Bearbeitungsbereich (Endposition)
- a: Abstand zwischen den beiden Rohren
- B: Bereich
- D: Durchmesser der Rohre
- L: Linien
- S: Masseschwerpunkt
- V: Verbindungslinie
- x1: Abstand Rohr / erste Umlenkrolle
- x2: Abstand Rohr / zweite Umlenkrolle
- alpha: Umschlingungswinkel (der Antriebsrolle)
- beta: Umschlingungswinkel (des ersten Rohrs)
- V1: erste Richtung (entlang der Drehachse der Motorwelle, vom Winkelgetriebe Richtung Motor)
- V2: zweite Richtung (von der Antriebsrolle zur gefederten, dritten Umlenkrolle)
- gamma: Winkel (zwischen den Richtungen V1 und V2)
- delta: Winkel (zwischen der Verbindungslinie V und den Linien L)

## Patentansprüche

1. Handgeführte Rohrbandschleifeinheit (10, 10a, 10b, 10c) zur Oberflächenbehandlung rohrförmiger Werkstücke (401, 402) mittels eines Endlosschleifbandes (300), umfassend:
einen Rahmen (110), an dem ein erster Tragarm (111) und ein zweiter Tragarm (112) vorgesehen sind, wobei die ersten und zweiten Tragarme (111, 112) feststehend ausgebildet sind, und
eine Rollenanordnung (130), die dazu geeignet ist, ein Endlosschleifband (300) aufzuspannen,
wobei die Rollenanordnung (130) eine Antriebsrolle (134) und mehrere Umlenkrollen (131, 132, 133) umfasst, die beabstandet zur Antriebsrolle (134) angeordnet sind, wobei die Antriebsrolle (134) dazu eingerichtet ist, ein in der Rollenanordnung (130) aufgespanntes Endlosschleifband (300) anzutreiben und umzulenken, während die Umlenkrollen (131, 132, 133) lediglich die Umlenkung des Endlosschleifbandes bewirken,
wobei eine erste Umlenkrolle (131) am ersten Tragarm (111) und eine zweite Umlenkrolle (132) am zweiten Tragarm (112) ortsfest angebracht sind und der zwischen der ersten und der zweiten Umlenkrolle (131, 132) befindliche Abschnitt des Endlosschleifbandes (300) zum Schleifen des Werkstücks (401, 402) bestimmt ist, und
wobei eine dritte Umlenkrolle (133) in einer am Rahmen (110) beweglichen Anordnung (120, 120a) gelagert ist, die eine Versetzung der dritten Umlenkrolle (133) relativ zum Rahmen (110) gegen eine rückstellende Federkraft ermöglicht;
wobei die Antriebsrolle (134) und die Umlenkrollen (131, 132, 133) derart angeordnet sind, dass ein durch sie aufgespanntes Endlosschleifband (300) ausschließlich mit einer ersten Seite (302) seiner Oberfläche über die Antriebsrolle (134) und die Umlenkrollen (131, 132, 133) geführt wird;
wobei an dem Rahmen (110) ein erster Haltegriff (114) und beabstandet zum ersten Haltegriff (114) ein zweiter Haltegriff (115) vorgesehen sind, die in einer Draufsicht auf den Rahmen (110) entlang der Drehachsen der Rollenanordnung (130) an gegenüberliegenden Enden des Rahmens (110), bevorzugt seitlich außerhalb des Rahmens (110), angeordnet sind;
wobei der Masseschwerpunkt (S) der Rohrbandschleifeinheit (10, 10a, 10b, 10c) zwischen dem ersten und dem zweiten Haltegriff (114, 115) liegt.

2. Rohrbandschleifeinheit (10, 10a, 10b, 10c) nach Anspruch 1, wobei der Masseschwerpunkt (S) der Rohrbandschleifeinheit (10, 10a, 10b, 10c) in einem Bereich (B) liegt, der durch Linien (L) aufgespannt wird, die von dem ersten und dem zweiten Haltegriff (114, 115) bis zu +/- 20 Grad, bevorzugt bis zu +/-10 Grad, zu einer direkten Verbindungslinie (V) zwischen dem ersten und dem zweiten Haltegriff (114, 115) abweichen.

3. Handgeführte Rohrbandschleifeinheit (10, 10a, 10b, 10c) nach Anspruch 1 oder 2, wobei der Rahmen (110) eine U-förmige Form aufweist, wobei die Tragarme (111, 112) als Schenkel des U-förmigen Rahmens (110) zumindest teilweise nach innen gebogen sind; vorzugsweise ist der Abstand zwischen der Antriebsrolle (134) und der dritten Umlenkrolle (133) größer als der Abstand zwischen der ersten und zweiten Umlenkrolle (131, 132).

4. Handgeführte Rohrbandschleifeinheit (10, 10a, 10b, 10c) nach einem der vorhergehenden Ansprüche, wobei die Antriebsrolle (134) drehbar an dem Rahmen (110) gelagert ist, wobei Kopplungsmittel (1341a) vorgesehen sind, um die Antriebsrolle (134) mit einer mit der Rohrbandschleifeinheit (10b) koppelbaren Antriebseinheit (200a) zum Antreiben der Antriebsrolle (134) zu koppeln; oder
wobei die Rohrbandschleifeinheit (10, 10a, 10c) über eine Antriebseinheit (200) zum Antreiben der Antriebsrolle (134) verfügt, die mit der Antriebsrolle (134) wirkverbunden ist;
wobei die Antriebseinheit (200, 200a) eine mit einem Motor (205) verbundene Motorwelle (204) und ein Winkelgetriebe (203) umfasst.

5. Handgeführte Rohrbandschleifeinheit (10, 10a, 10b, 10c) nach Anspruch 4, wobei die Antriebseinheit (200) so am Rahmen (110) angebracht oder anbringbar ist, dass die Drehachse der Motorwelle (204) senkrecht zur Drehachse der Antriebsrolle (134) ausgerichtet ist.

6. Handgeführte Rohrbandschleifeinheit (10, 10a, 10b, 10c) nach einem der Ansprüche 4 und 5, wobei die Antriebseinheit (200, 200a) so am Rahmen (110) angebracht oder anbringbar ist, dass sich in einer Draufsicht auf den Rahmen (110) entlang der Drehachsen der Rollenanordnung (130) von dem Winkelgetriebe (203) der Antriebseinheit (200, 200a) entlang der Drehachse der Motorwelle (204) der Antriebseinheit (200, 200a) eine erste Richtung (V1) erstreckt, die mit einer zweiten Richtung (V2) zwischen der Antriebsrolle (134) und der dritten Umlenkrolle (133) einen Winkel (gamma) von weniger als 90°, vorzugsweise weniger als 60°, besonders bevorzugt weniger als 30° bildet.

7. Handgeführte Rohrbandschleifeinheit (10, 10a, 10b, 10c) nach einem der Ansprüche Anspruch 4 bis 6, wobei die Antriebseinheit (200, 200a) an dem Rahmen (110) so angeordnet ist oder anordenbar ist, dass sie in einer Draufsicht auf den Rahmen (110) entlang der Drehachsen der Rollenanordnung (130) größtenteils innerhalb eines Umrisses des Rahmens (110) liegt, und bevorzugt auch eine als Akku ausgeführte Energiequelle (208) der Antriebseinheit (200, 200a) zumindest teilweise innerhalb des Umrisses des Rahmens (110) liegt.

8. Handgeführte Rohrbandschleifeinheit (10, 10a, 10b, 10c) nach einem der Ansprüche 4 bis 7, ferner umfassend Befestigungsmittel (116, 117; 116a, 117a) zum Befestigen der Antriebseinheit (200, 200a) an dem Rahmen (110), wobei auf der von der Rollenanordnung (130) abgewandten Seite des Rahmens (110) ein erstes Befestigungsmittel (116; 116a) im Bereich der Antriebsrolle (134) angeordnet ist und ein zweites Befestigungsmittel (117; 117a) in einem Abstand zum ersten Befestigungsmittel (116; 116a) an einer Position zwischen der Antriebsrolle (134) und der dritten Umlenkrolle (133) angeordnet ist, um dem Benutzer das Halten der Rohrbandschleifeinheit (10, 10a, 10b, 10c) an der Antriebseinheit (200, 200a) in dem Abschnitt zwischen der Antriebsrolle (134) und der dritten Umlenkrolle (133) zu erschweren; vorzugsweise ist das zweite Befestigungsmittel (117, 117a) dazu eingerichtet, die Antriebseinheit (200, 200a) zumindest teilweise zu umgreifen.

9. Handgeführte Rohrbandschleifeinheit (10, 10a, 10b, 10c) nach einem der vorhergehenden Ansprüche, wobei der erste und der zweite Tragarm (111, 112) zwischen sich einen Freiraum (113) definieren, der so bemessen ist, dass eine Doppelrohranordnung (400) mit einem Abstand zwischen den Rohren (401, 402) von bis zu 50 mm, vorzugsweise bis zu 25 mm, und wenigstens einem Rohrdurchmesser, bevorzugt jeweils einem Rohrdurchmesser, von bis zu 150 mm, vorzugsweise bis zu 120 mm, besonders bevorzugt bis zu 114 mm, bearbeitet werden kann, und ein Rohr (401, 402) der Doppelrohranordnung (400) vollumfänglich mittels zweier Bearbeitungsbereiche (410, 411) bearbeitet werden kann.

10. Handgeführte Rohrbandschleifeinheit (10, 10a, 10b, 10c) nach einem der vorhergehenden Ansprüche, wobei die dritte Umlenkrolle (133) an einem gegenüber dem Rahmen (110) schwenkbar gelagerten und federbelasteten Federarm (121; 121a) angebracht ist, wobei zwischen dem Federarm (121; 121a) und dem Rahmen (110) ein Federelement (122; 122a) wirkt, das durch ein erstes und/oder ein zweites Führungselement (123, 124; 123a, 124a) geführt ist, wobei das erste und das zweite Führungselement (123, 124; 123a, 124a) relativ zueinander linear verschiebbar geführt sind; vorzugsweise ferner umfassend einen Verstellmechanismus, der dazu eingerichtet ist, eine Vorspannkraft und/oder eine Endposition des Federelements (122; 122a) einzustellen .

11. Verfahren zur Bearbeitung eines ersten Rohres (401) einer Doppelrohranordnung (400) unter Verwendung einer handgeführten Rohrbandschleifeinheit (10, 10a, 10b, 10c) nach einem der vorhergehenden Ansprüche, wobei die Rohrbandschleifeinheit (10, 10a, 10b, 10c) zur schleifenden Bearbeitung des ersten Rohres (401) um das erste Rohr (401) herumgeführt wird, sodass der gesamte Umfang des ersten Rohrs (401) bearbeitet wird, indem:
in einem ersten Bearbeitungsschritt ein erster Bearbeitungsbereich (410) des Umfangs des ersten Rohrs (401) bearbeitet wird, während ein zweites Rohr (402) der Doppelrohranordnung (400) zwischen den Tragarmen (111, 112) der Rohrbandschleifeinheit (10, 10a, 10b, 10c) angeordnet ist, und
in einem zweiten Bearbeitungsschritt ein zweiter Bearbeitungsbereich (411) des Umfangs des ersten Rohrs (401) bearbeitet wird, während das zweite Rohr (402) außerhalb der Tragarme (111, 112) positioniert ist.
